# EUROPÄISCHE PATENTSCHRIFT

(11) **EP 2 281 980 B1**
(45) Veröffentlichungstag und Bekanntmachung des Hinweises auf die Patenterteilung: **24.08.2011**
(21) Anmeldenummer: 10157583.5
(22) Anmeldetag: 24.03.2010
(51) Int. Cl.: E04G 7/28

(54) **Bordbrettbeschlag**
Toeboard fixing
Ferrure de plinthe

(30) Priorität: 24.06.2009 DE 102009030192
(43) Veröffentlichungstag der Anmeldung: 09.02.2011
(73) Patentinhaber: Wilhelm Layher Verwaltungs-GmbH, 74363 Güglingen-Eibensbach (DE)
(72) Erfinder:
(74) Vertreter: Geitz Truckenmüller Lucht

(56) Entgegenhaltungen:
- EP-A1- 1 950 361
- EP-A2- 1 213 408
- NL-C2- 1 033 737
- US-A1- 2005 189 173

## Beschreibung

Die Erfindung betrifft einen Bordbrettbeschlag aus einem abgekröpften Stahlblech bzw. Flachstahl mit einem ersten Ende und einem davon weg weisenden zweiten Ende, wobei das erste Ende des Stahlbleches bzw. Flachstahls mit einem bzw. als ein Befestigungsschenkel zur Befestigung des Bordbrettbeschlages an einem Brett eines Bordbrettes ausgebildet ist, und wobei der Befestigungsschenkel einteilig mit einem Fixierschenkel verbunden ist, der einen sich in Richtung der Breite bzw. in Querrichtung des Bordbrettbeschlages erstreckenden und zu einer ersten Längsseite des Bordbrettbeschlages offenen, vorzugsweise länglichen, insbesondere mit zumindest teilweise parallelen Schlitzkanten begrenzten, Schlitz zur formschlüssigen Verbindung und Verschiebesicherung von zwei über ihre Schlitze zusammengesteckten Bordbrettbeschlägen gegeneinander aufweist, und wobei von dem Fixierschenkel ein Übergangsschenkel, vorzugsweise in einem Winkel, insbesondere von 90 Grad, in einer ersten Richtung abgebogen oder abgekantet ist, von dem wiederum ein zur Fixierung an und/oder zwischen einem anderen Gerüstbauteil eines Gerüsts, insbesondere an einem vertikalen Gerüstrohr, insbesondere Stiel, eines Gerüsts, und einem Anschlusskeil eines Anschlusskopfes eines, insbesondere horizontalen, Gerüstrohrs des Gerüsts, zur Sicherung gegen ein Verschieben senkrecht zu einer von dem Befestigungsschenkel aufgespannten Ebene einsetzbarer bzw. bestimmter Endschenkel, vorzugsweise in einem Winkel, insbesondere von 90 Grad, in einer zweiten Richtung gegensinnig zu der ersten Richtung abgebogen oder abgewinkelt ist, der sich, vorzugsweise im Wesentlichen, parallel zu dem Befestigungsschenkel erstreckt, vorzugsweise so dass auf diese Weise eine Abkröpfung des Stahlbleches bzw. Flachstahls erreicht ist, und wobei der Übergangsschenkel, in Richtung der Länge bzw. in Längsrichtung des Befestigungsschenkels und von diesem weg betrachtet nach dem Schlitz, und entweder, vorzugsweise nur, im Bereich des zweiten Endes des Stahlbleches bzw. Flachstahls oder, vorzugsweise nur, an dem zweiten Ende des Stahlbleches bzw. Flachstahls angeordnet ist.

Die Erfindung betrifft auch ein Bordbrett mit wenigstens einem derartigen Bordbrettbeschlag und betrifft auch ein Gerüst mit wenigstens einem derartigen Bordbrett.

Ein derartiger Bordbrettbeschlag, ein derartiges Bordbrett und ein derartiges Gerüst sind aus der EP 1 950 360 A1, der EP 1 950 361 A1 und der WO 2008/089731 A1 bekannt geworden.

Bordbretter stellen bei Gerüsten wichtige Gerüstbauteile dar, die in sehr großen Stückzahlen benötigt werden. Sie werden an den Rändern von Gerüstbelägen bzw. Gerüstböden angebracht, um ein seitliches Abrutschen von Personen und/oder ein Herabfallen von Gegenständen zu verhindern. Entsprechend den aktuellen Sicherheitsbestimmungen dürfen Öffnungen in Belagflächen maximal 25 mm betragen; hierbei sind die Bordbretter der Belagfläche zuzuordnen. Aus diesen Gründen ist man dazu übergegangen, die Bordbretter mit abgekröpften Bordbrettbeschlägen auszustatten. Dadurch können die Bordbretter nach wie vor an den im Gerüstsystem vorgesehenen Befestigungsstellen gemäß den Sicherheitsvorschriften derart eingebaut werden, dass die üblicherweise als langgestreckte Bretteinheiten gestalteten Bretter der Bordbretter den seitlichen Rand des jeweiligen Gerüstbodens, dem sie zugeordnet sind, insbesondere dort aufliegend, überlappen.

Es hat sich jedoch gezeigt, dass ein den aktuellen Sicherheitsanforderungen entsprechender Einbau der aus dem Stand der Technik bekannten Bordbretter mit abgekröpften Bordbrettbeschlägen bei Modulgerüsten, insbesondere bei solchen der Schutzrechtsinhaberin, die unter der Bezeichnung Layher-Allround bzw. Layher-AllroundGerüst bekannt sind, dann, wenn auch als Durchstiegsgerüstböden bezeichnete Gerüstböden bzw. -beläge mit einer Durchstiegsöffnung und einem auch als Durchstiegsdeckel bezeichneten Deckel zum Verschließen und Öffnen der Durchstiegsöffnung eingesetzt werden, der Durchstiegsdeckel nicht oder nur schwer bzw. mit einem erhöhten Kraftaufwand geöffnet und/oder wieder geschlossen werden kann. Dies gilt insbesondere bei mit derartigen Durchstiegsgerüstböden bzw. -belägen aufgebauten sogenannten Bockgerüsten, bei denen ringsum in Belagebene horizontale Riegel verbaut sind. Derartige Bockgerüste finden in großer Anzahl Verwendung bei Inspektionsarbeiten in Industrieanlagen und Werften, als fahrbare Gerüste ergänzt durch Fahrgerüstrollen, als Grundlage für Raumgerüste oder zur Abtragung schwerer vertikaler Lasten als Stützgerüste, gegebenenfalls ergänzt um so genannte Kopfspindeln. Die Riegel, bei denen es sich um horizontale Längs- und/oder Querriegel handeln kann, weisen an ihren Enden jeweils einen als Keilkopf gestalteten Anschlusskopf mit einem nach außen offenen Schlitz auf, der mit seinem Schlitz auf eine, insbesondere als Lochscheibe gestaltete, Rosette eines vertikalen Gerüstrohrs, insbesondere Stiels, aufgesteckt und dort mittels eines Anschlusskeils festgekeilt sind. Es hat sich nun gezeigt, dass es bei derartigen Modul- bzw. Bockgerüsten beim Öffnen und Schließen des Durchstiegsdeckels zu Behinderungen kommen kann, bis hin zu dem Problem, dass sich der Durchstiegsdeckel überhaupt nicht öffnen bzw. bestimmungsgemäß verschließen lässt.

Aus der DE 100 61 506 A1 und der parallelen EP 1 213 408 A2 sind ein Bordbrettbeschlag, ein Bordbrett aus einem Brett und jeweils einem derartigen Bordbrettbeschlag an zwei gegenüberliegenden Enden sowie ein Gerüst mit derartigen Bordbrettern bekannt geworden. Der Bordbrettbeschlag besteht ebenfalls aus einem gekröpften Blech. Das Blech ist unmittelbar im Anschluss an das Brett abgekröpft und weist an seinem von dem Brett weg weisenden Ende einen sich in Richtung entgegen der Abkröpfrichtung erstreckenden Winkel auf, der sich über mehr als 80 % oder über 30 bis 80 %, vorzugsweise über 40 bis 60 %, der Länge des Endes des Bordbrettbeschlages erstreckt. Dieser Bordbrettbeschlag weist zwischen dem Winkel und der Abkröpfung einen nach außen offenen Schlitz auf, der so dimensioniert ist, dass er den Winkel eines entsprechend gestalteten Bordbrettbeschlages aufnehmen kann, so dass zwei mit diesen Bordbrettbeschlägen ausgestattete Bordbretter derart miteinander verbunden werden können, dass der Winkel des Bordbrettbeschlages eines ersten Bordbrettes in den Schlitz des Bordbrettbeschlages eines zweiten Bordbrettes gesteckt werden kann, wobei dann die beiden Bordbretter in Längsrichtung nacheinander mit einem der Dicke eines der Bordbrettbeschläge entsprechenden seitlichen Versatz angeordnet sind. Auf diese Weise wird ein Verrutschen der beiden Bordbretter in Längsrichtung zueinander verhindert. Auch bei dieser Konstruktion können zwei mit derartigen Bordbrettbeschlägen versehene Bordbretter in Form eines Längsbordbretts und eines Querbordbretts derart rechtwinklig zueinander über Eck angeordnet werden, dass der Schlitz des Beschlages des Längsbordbretts mit dem Schlitz des Beschlages des Querbordbretts zusammenwirkt, so dass diese miteinander verkeilt sind und sich relativ zueinander nicht bewegen können. Bei dieser Anordnung wenigstens zweier Bordbretter besteht jedoch der Nachteil, dass die Bordbretter bedingt durch die Konstruktion dieser Bordbrettbeschläge als Einheit relativ zu dem Gerüstboden in beide Längsrichtungen der Bordbretter verrutschen können, und zwar derart stark, dass dies den aktuellen Sicherheitsanforderungen nicht mehr entspricht.

Es ist deshalb eine Aufgabe der Erfindung, einen Bordbrettbeschlag für ein Bordbrett zur seitlichen Begrenzung einer Lauf- und/oder Arbeitsfläche eines einen Deckel zum Öffnen und Verschließen einer Durchstiegsöffnung aufweisenden Gerüstbodens bzw. -belages eines Gerüsts, insbesondere eines als Bockgerüst aufgebauten Modulgerüsts, zur Verfügung zu stellen, das den aktuellen Sicherheitsvorschriften genügend, insbesondere ohne einen Spalt oder mit nur einem vernachlässigbar kleinen Spalt zwischen dem Bordbrett und der Lauf- und/oder Arbeitsfläche des Gerüstbodens bzw. - belages, einbaubar ist, und wobei im so eingebauten Zustand ein problemloses bzw. behinderungsfreies Öffnen und Schließen des Durchstiegsdeckels möglich ist. Es ist auch eine Aufgabe der Erfindung ein Bordbrett mit wenigstens einem, vorzugsweise mit zwei derartigen Bordbrettbeschlägen und ein Gerüst mit wenigstens einem derartigen Bordbrett zur Verfügung zu stellen.

Diese Aufgabe wird insbesondere durch die Merkmale der Ansprüche 1, 6 und 8 gelöst.

Demgemäß kann bei einem erfindungsgemäßen Bordbrettbeschlag der eingangs genannten Art vorgesehen sein, dass sich der Endschenkel nur über einen Teil der Breite des zweiten Endes des Stahlbleches bzw. Flachstahls erstreckt, so dass ein sich in Richtung der Breite bzw. in Querrichtung des zweiten Endes erstreckender und zu der ersten Längsseite des Bordbrettbeschlages offener Anschlusskeilaufnahme- und/oder Verschiebe-Freiraum ausgebildet ist. Dieser kann bevorzugt in Richtung der Breite bzw. in Querrichtung des Bordbrettbeschlages von dem Endschenkel und in Richtung der Länge bzw. in Längsrichtung des Bordbrettbeschlages von dem Übergangsschenkel und/oder von dem Fixierschenkel begrenzt sein.

Der Anschlusskeilaufnahme- und/oder Verschiebe-Freiraum ermöglicht eine bestimmungsgemäße Montage und einen den Sicherheitsanforderungen genügenden Einbau eines mit einem erfindungsgemäßen Bordbrettbeschlag oder mit mehreren, insbesondere mit zwei, erfindungsgemäßen Bordbrettbeschlägen, ausgestatteten erfindungsgemäßen Bordbretts zur seitlichen Begrenzung eines eine mit einem Durchstiegsdeckel öffenbare und verschließbare Durchstiegsöffnung aufweisenden Gerüstbodens eines Gerüsts, insbesondere eines als Bockgerüst aufgebauten Modulgerüsts, das mit wenigstens einem, insbesondere horizontalen, Gerüstrohr mit Anschlusskopf und Anschlusskeil aufgebaut ist, der im Bereich des Bordbrettbeschlages bzw. der Bordbrettbeschläge angeordnet ist und/oder ermöglicht ein Verschieben eines gemäß den Sicherheitsanforderungen eingebauten und mit einem erfindungsgemäßen Bordbrettbeschlag oder mit mehreren, insbesondere mit zwei, erfindungsgemäßen Bordbrettbeschlägen ausgestatteten erfindungsgemäßen Bordbrett zur seitlichen Begrenzung eines eine mit einem Durchstiegsdeckel öffenbare und verschließbare Durchstiegsöffnung aufweisenden Gerüstbodens eines Gerüsts, insbesondere eines als Bockgerüst aufgebauten Modulgerüst, das mit wenigstens einem Gerüstrohr mit Anschlusskopf und Anschlusskeil aufgebaut ist, der im Bereich des Bordbrettbeschlages bzw. der Bordbrettbeschläge angeordnet ist, in einer Horizontalrichtung quer bzw. senkrecht zu der Längsachse des Bordbretts innerhalb der durch das Einbauspiel vorgegebenen Grenzen, um in jedem Fall ein problemloses bzw. behinderungsfreies Öffnen und Schließen des Durchstiegsdeckels mit Sicherheit zu gewährleisten.

Gemäß einer bevorzugten Ausgestaltung des Bordbrettbeschlages kann vorgesehen sein, dass das Stahlblech bzw. dass der Flachstahl im Bereich des sich in Richtung der Breite bzw. in Querrichtung des Bordbrettbeschlages bzw. in Längsrichtung des Schlitzes an den Schlitz anschließenden und diesen an seinem Schlitzgrund begrenzenden Fixierschenkelteils des Fixierschenkels eine maximale Schenkeldicke aufweist und dass der Schlitz, ausgenommen im Bereich seines Schlitzgrundes, eine minimale Schlitzbreite aufweist, die derart gewählt ist, dass das Verhältnis von Schlitzbreite zu Schenkeldicke größer ist als 1,9 mm, vorzugsweise zwischen 2,0 und 2,7 mm beträgt, insbesondere etwa 2,4 mm beträgt und/oder die größer ist als 10,5 mm, vorzugsweise zwischen 11 und 15 mm beträgt, insbesondere etwa 13 mm beträgt.

Dadurch kann ein vorteilhaftes Einbauspiel verwirklicht werden, welches für ein gegebenenfalls gewünschtes bzw. erforderliches Verschieben des Bordbrettbeschlages bzw. des damit ausgestatteten Bordbrettes in einer Richtung senkrecht zu der von dem Befestigungsschenkel bzw. von dem Brett des Bordbrettes aufgespannten und im eingebauten Zustand vertikalen Ebene ermöglicht ist. Ferner ermöglicht ein derartiges Einbauspiel ein leichteres Einfädeln des Schlitzes eines Bordbrettbeschlages in einen Schlitz eines weiteren Bordbrettbeschlages. Außerdem kann durch ein derartiges Einbauspiel den infolge der im Gerüstbau auftretenden rauen Praxisbelastungen in Form von Verformungen oder anderen Toleranzen entsprochen werden, so dass stets ein problemloser und sicherer Ein- und Wiederausbau der Beschläge bzw. der damit ausgestatteten Bordbretter möglich ist. Durch ein derartiges Einbauspiel wird also die Montage und Demontage vereinfacht.

In weiter konkretisierter Ausgestaltung kann alternativ oder zusätzlich zu den vorgenannten Maßnahmen vorgesehen sein, dass die Differenz zwischen einer bzw. der minimalen Schlitzbreite der Schlitze und einer bzw. der maximalen Schenkeldicke größer ist als 5,0 mm, vorzugsweise zwischen 5,5 und 9,5 mm beträgt, insbesondere etwa 7,5 mm beträgt. Dadurch ist es möglich, dass dann, wenn zwei erfindungsgemäß gestaltete Bordbrettbeschläge über ihre Schlitze senkrecht zueinander ineinander gesteckt sind, ein dieser Differenz entsprechendes Verschiebespiel des einen Bordbrettbeschlages senkrecht zu dem anderen Bordbrettbeschlag zur Verfügung steht.

Gemäß einer bevorzugten Weiterbildung kann vorgesehen sein, dass der Endschenkel den Anschlusskeilaufnahme- und/oder Verschiebe-Freiraum mit einer Seitenkante bzw. Längsstirnkante begrenzt, die von einer zwischen dem Anschlusskeilaufnahme- und/oder Verschiebe-Freiraum und dem Schlitz angeordneten und sich in Richtung der Länge bzw. in Längsrichtung des Bordbrettbeschlages erstreckenden Seitenkante bzw. Längsstirnkante des Fixierschenkels einen der Breite des Anschlusskeilaufnahme- und/oder Verschiebe-Freiraumes entsprechenden Abstand aufweist, der zwischen 40 und 100 mm, vorzugsweise zwischen 50 und 70 mm oder zwischen 70 und 90 mm, insbesondere etwa 60 mm oder etwa 84 mm beträgt. Dadurch sind ein problemloser bzw. behinderungsfreier und den aktuellen Sicherheitsanforderungen genügender Einbau sowie vorteilhafte Montage- und/oder Demontageverhältnisse betreffend die, insbesondere horizontalen, Gerüstrohre mit Anschlussköpfen und Anschlusskeilen möglich.

Vorzugsweise kann vorgesehen sein, dass der Schlitz einer ersten Längsseite des Bordbrettbeschlages zugeordnet ist und dass der Endschenkel im Bereich einer oder auf einer von der ersten Längsseite weg weisenden zweiten Längsseite des Bordbrettbeschlages und/oder unmittelbar angrenzend an eine Stirnkante des Übergangsschenkels angeordnet ist, die auf der von der ersten Längsseite weg weisenden zweiten Längsseite des Bordbrettbeschlages angeordnet ist.

Die Erfindung betrifft auch ein Bordbrett bestehend aus einem Brett, an dem an seinen voneinander weg weisenden Enden jeweils ein erfindungsgemäßer Bordbrettbeschlag nach einem der Ansprüche 1 bis 5 mit seinem jeweiligen Befestigungsschenkel, vorzugsweise durch oder mittels Nieten, vorzugsweise symmetrisch zur Mitten-Querachse des Bretts angeordnet, befestigt ist und/oder derart angeordnet ist, dass der Anschlusskeilaufnahme- und/oder Verschiebe-Freiraum jedes Bordbrettbeschlages der gleichen Längsseite des Bordbrettes zugeordnet ist, vorzugsweise so dass der Anschlusskeilaufnahme- und/oder Verschiebe-Freiraum jedes Bordbrettbeschlages zu der gleichen Längsseite des Bordbrettes offen ist. Dies ermöglicht besonders einfache Montage- und Demontageverhältnisse.

Das Brett des erfindungsgemäßen Bordbretts kann im wesentlichen aus Holz oder Metall, insbesondere aus Stahl, bestehen. Das Brett des erfindungsgemäßen Bordbretts kann beispielsweise aus einem Hohlprofil aus Stahl, insbesondere aus Stahlblech, bestehen, beispielsweise wie in der EP 1 950 361 A1 offenbart. Das erfindungsgemäße Bordbrett kann gleich gestaltet sein wie ein Bordbrett gemäß der EP 1 950 361 A1, ausgenommen den aus seinem Hohlprofil herausragenden Teil seiner aus Flachstahl bzw. aus Stahlblech gebildeten Beschlageinheiten.

In vorteilhafter Weiterbildung eines erfindungsgemäßen Bordbrettes kann vorgesehen sein, dass sich der Endschenkel des jeweiligen Bordbrettbeschlages in einem, in Richtung senkrecht zu einer durch den Befestigungsschenkel aufgespannten Ebene betrachtet, seitlichen Abstand zur Längsmittenachse des Bretts erstreckt und/oder dass sich der Befestigungsschenkel des jeweiligen Bordbrettbeschlages in einem, in Richtung senkrecht zu einer durch den Befestigungsschenkel aufgespannten Ebene betrachtet, seitlichen Abstand zur Längsmittenachse des Bretts an dem Brett befestigt ist. Durch eine derartige asymmetrische Anordnung bzw. Befestigung eines Bretts können in Verbindung mit der Abkröpfung des jeweiligen Bordbrettbeschlages Bordbretter unter Ausnutzung der sich bei einem Systemgerüst, insbesondere einem als Bockgerüst aufgebauten Modulgerüst, vorhandenen Befestigungsmöglichkeiten optimal genutzt werden und zugleich können die Bordbretter entsprechend den aktuellen Sicherheitsvorschriften derart eingebaut werden, dass selbst bei Verwendung von so genannten Durchstiegsgerüstböden, also von Gerüstböden mit einer Durchstiegsöffnung, die mittels eines Deckels öffenbar bzw. verschließbar ist, der Deckel problemlos bzw. behinderungsfrei öffenbar bzw. verschließbar ist.

Die Erfindung betrifft auch ein Gerüst, insbesondere ein Modulgerüst, vorzugsweise ein Bockgerüst, das wenigstens einen Lauf- und/oder Arbeitsflächen aufweisenden, mit einem Durchstiegsdeckel zum Verschließen und Öffnen einer Durchstiegsöffnung ausgestatten, Gerüstboden bzw. Gerüstbelag und vertikale Gerüstrohre bzw. Stiele mit ersten Anschlusseinheiten in Form von Rosetten, insbesondere Lochscheiben, zum Anschließen von horizontalen und/oder diagonalen Gerüstrohren, insbesondere Längsriegeln, Querriegeln und/oder Diagonalen, mit Hilfe von zweiten Anschlusseinheiten in Form von auf die Rosetten aufsteckbaren und jeweils eine Anschlusskeilöffnung zum Durchstecken eines der Verspannung mit der jeweiligen Rosette dienenden Anschlusskeils aufweisenden Anschlussköpfen, insbesondere in Form von sich keilartig verjüngenden, vorzugsweise mit jeweils einem nach vorne offenen Schlitz versehenen, Keilköpfen, sowie wenigstens ein erfindungsgemäßes, Bordbrett nach wenigstens einem der Ansprüche 6 oder 7 aufweist. Vorzugsweise ist der Durchstiegsdeckel bzw. der Deckel mittels eines Schwenklagers, beispielsweise Scharnier, an einem Gerüstbodenteil des Gerüstbodens befestigt und ist um eine Schwenkachse des Schwenklagers von einer die Durchstiegsöffnung verschließenden Schließstellung in eine die Durchstiegsöffnung zum Durchstieg einer Person freigebenden Öffnungsstellung, und umgekehrt, verschwenkbar.

Ein derartiges Gerüst kann gekennzeichnet sein durch wenigstens ein erstes, vorzugsweise als Längsbordbrett, eingebautes erfindungsgemäßes Bordbrett nach einem der Ansprüche 6 oder 7 und durch wenigstens ein zweites, vorzugsweise als Querbordbrett, eingebautes Bordbrett nach einem der Ansprüche 6 oder 7, wobei das erste Bordbrett und das zweite Bordbrett in einem, vorzugsweise 90 Grad betragenden, Winkel zueinander angeordnet über ihre Schlitze ineinander gesteckt sind, so dass sie miteinander formschlüssig verbunden sind, und wobei das erste Bordbrett derart in einer Normalstellung eingebaut ist, das sein Brett entsprechend der Abkröpfung seiner Bordbrettbeschläge nach innen zum Gerüstboden hin versetzt angeordnet ist, und wobei das zweite Bordbrett gegenüber seiner Normalstellung, in welcher es ebenfalls derart eingebaut ist, dass sein Brett entsprechend der Abkröpfung seiner Bordbrettbeschläge nach innen zum Gerüstboden hin versetzt angeordnet ist, in einer um seine, in Einbaustellung betrachtet, vertikale Mitten-Querachse um 180 Grad gedreht in einer Drehstellung derart eingebaut ist, dass sein Brett entsprechend der Abkröpfung seiner Bordbrettbeschläge nach außen vom Gerüstboden weg versetzt angeordnet ist, vorzugsweise wobei noch immer zumindest das Brett des zweiten Bordbretts den Rand des Gerüstbodens zumindest geringfügig überlappt oder unmittelbar an diesen angrenzt oder gegebenenfalls mit nur einem vernachlässigbar kleinen Spalt dazu eingebaut ist.

In diesem Zusammenhang ist darauf hinzuweisen, dass bei einer Verwendung von Bordbrettern mit Bordbeschlägen, wie sie aus der DE 100 61 506 A1 und der parallelen EP 1 213 408 A2 bekannt geworden sind, ein entsprechender Einbau eines oder mehrerer dieser Bordbretter um die vertikale Mitten-Querachse um 180 Grad gedreht dazu führen würde, dass dann das Brett des so gedrehten Bordbrettes so weit in Richtung von dem Gerüstboden weg nach außen versetzt eingebaut wäre, dass zwischen dem Brett und dem Gerüstboden ein großer Spalt vorhanden wäre, der ein ganz erhebliches Sicherheitsrisiko darstellen würde. Im übrigen wären dann die aktuellen Sicherheitsanforderungen nicht erfüllt, so dass ein derart um 180 Grad gedreht eingebautes Bordbrett einen Verstoß gegen die Sicherheitsvorschriften bedeuten würde.

Gemäß einer weiteren Ausgestaltung kann vorgesehen sein, dass das zweite Bordbrett derart eingebaut ist, dass seine Bordbrettbeschläge nicht durch die festgekeilten Anschlusskeile der Anschlussköpfe der mittels diesen an den vertikalen Gerüstrohren bzw. Stielen befestigten, insbesondere horizontalen, Gerüstrohre, beispielsweise Längsriegel, gegen ein im Rahmen des Einbauspiels begrenztes Verschieben des zweiten Bordbrettes in einer Richtung quer bzw. senkrecht zu der durch die Befestigungsschenkel bzw. das Brett des zweiten Bordbrettes aufgespannten Ebene von dem Gerüstboden weg bzw. nach außen, behindert oder gehindert sind.

Das erste Bordbrett kann derart eingebaut sein, dass seine Bordbrettbeschläge über ihre Endschenkel durch die festgekeilten Anschlusskeile der Anschlussköpfe von mittels diesen an den vertikalen Gerüstrohren bzw. Stielen befestigten, insbesondere horizontalen, Gerüstrohren, beispielsweise Querrigeln, gegen ein Verschieben des ersten Bordbretts in einer ersten Richtung quer bzw. senkrecht zu der durch die Befestigungsschenkel bzw. das Brett des ersten Bordbrettes aufgespannten Ebene zu dem Gerüstboden hin bzw. nach innen gesichert sind, und dass die Bordbrettbeschläge des ersten Bordbretts über ihre Endschenkel durch die vertikalen Gerüstrohre bzw. Stiele gegen ein Verschieben des ersten Bordbrettes in einer zweiten Richtung entgegengesetzt zu der ersten Richtung von dem Gerüstboden weg bzw. nach außen gesichert sind, und dass die Bordbrettbeschläge des ersten Bordbretts über ihre Übergangsschenkel durch die festgekeilten Anschlusskeile der Anschlussköpfe von mittels diesen an den Rosetten der und/oder den vertikalen Gerüstrohren bzw. Stielen befestigten, insbesondere horizontalen, Gerüstrohren, beispielsweise Querriegeln, gegen ein Verschieben des ersten Bordbrettes in seiner Längsrichtung gesichert sind.

Das erste Bordbrett kann derart mit dem zweiten Bordbrett über die Schlitze jeweils einer ihrer Bordbrettbeschläge formschlüssig verbunden und eingebaut sein, dass das zweite Bordbrett relativ zu dem ersten Bordbrett in einer Richtung quer bzw. senkrecht zu der durch den Befestigungsschenkel bzw. das Brett des zweiten Bordbrettes aufgespannten Ebene derart verschiebbar ist bzw. verschoben wird, dass der Durchstiegsdeckel, der im geschlossenen Zustand bzw. in seiner Schließstellung, in der er die Durchstiegsöffnung verschließt und in der er durch das zweite Bordbrett und durch das erste Bordbrett stirnseitig und seitlich umfasst ist, problemlos bzw. ohne eine Behinderung durch das zweite Bordbrett öffenbar und wieder verschließbar ist.

Im eingebauten Zustand des zweiten Bordbretts kann der Endschenkel des zweiten Bordbretts ein oberes Einschlagende eines Anschlusskeils eines mit diesem an einer Rosette eines vertikalen Gerüstrohres festgekeilten Anschlusskopfes eines, insbesondere horizontalen, Gerüstrohrs, beispielsweise Längsriegels, in einem vertikalen Abstand überlappen, so dass der Anschlusskeil dann zumindest teilweise in dem Anschlusskeilaufnahme- und/oder Verschiebe-Freiraum aufgenommen ist.

Der Abstand kann derart gewählt sein bzw. werden, dass der Anschlusskeil von seiner festgekeilten Stellung, vorzugsweise durch einen Hammerschlag von unten auf sein unteres Ende, problemlos bzw. behinderungsfrei lösbar ist, ohne dass dazu das zweite Bordbrett von seiner Einbaustellung, insbesondere nach oben, weg bewegt werden müsste oder würde.

Ferner kann vorgesehen sein, dass im eingebauten Zustand des zweiten Bordbretts der durch den Endschenkel des zweiten Bordbretts nach oben begrenzte Anschlusskeilaufnahme- und/oder Verschiebe-Freiraum derart ausgebildet bzw. gewählt ist, dass der diesem zugeordnete Anschlusskeil eines Anschlusskopfes eines, insbesondere horizontalen, Gerüstrohrs, beispielsweise Längsriegels, von einer gelösten Stellung, in welcher er auf bzw. in Richtung auf das Gerüstrohr angeklappt ist, problemlos bzw. behinderungsfrei, ohne dass dazu das zweite Bordbrett von seiner Einbaustellung, insbesondere nach oben, weg bewegt werden müsste oder würde, in eine Einschlagstellung überführbar ist bzw. überführt wird, mit welcher der Anschlusskeil, vorzugsweise mittels eines Hammerschlages von oben auf sein oberes Einschlagende, in einer Festkeilstellung festkeilbar ist bzw. festgekeilt wird, wonach der Endschenkel des zweiten Bordbretts ein oberes Einschlagende des Anschlusskeils des mit diesem an einer Rosette eines vertikalen Gerüstrohrs bzw. Stiels festgekeilten Anschlusskopfes des Gerüstrohrs, beispielsweise Längsriegels, in einem vertikalen Abstand überlappt, so dass der Anschlusskeil zumindest dann teilweise in dem Anschlusskeilaufnahme- und/oder - Verschiebe-Freiraum aufgenommen ist.

Weitere Vorteile, Merkmale und Gesichtspunkte der Erfindung gehen aus dem nachfolgenden Beschreibungsteil hervor, in dem bevorzugte Ausführungsbeispiele der Erfindung anhand der Figuren beschrieben werden.

Es zeigen:
- Fig. 1: einen erfindungsgemäßen Bordbrettbeschlag gemäß einem ersten Ausführungsbeispiel in einer Draufsicht;
- Fig. 2: den Bordbrettbeschlag gemäß Figur 1 in einer gegenüber Figur 1 um 90 Grad nach rechts ge- drehten Stellung in einer Quer-Stirnseiten- ansicht;
- Fig. 3: den Bordbrettbeschlag gemäß Figur 1 in einer gegenüber Figur 1 um 90 Grad nach unten gedreh- ten Stellung in einer Längs-Stirnseitenansicht bzw. Draufsicht;
- Fig. 4: einen erfindungsgemäßen Bordbrettbeschlag gemäß einem zweiten Ausführungsbeispiel in einer Draufsicht;
- Fig. 5: den Bordbrettbeschlag gemäß Figur 4 in einer gegenüber Figur 4 um 90 Grad nach rechts ge- drehten Stellung in einer Quer-Stirnseiten- ansicht;
- Fig. 6: den Bordbrettbeschlag gemäß Figur 4 in einer gegenüber Figur 4 um 90 Grad nach unten gedreh- ten Stellung in einer Längs-Stirnseitenansicht bzw. Draufsicht;
- Fig. 7: ein erfindungsgemäßes Bordbrett gemäß einem ersten Ausführungsbeispiel mit zwei Bordbrett- beschlägen gemäß den Figuren 1 bis 3 in einer Längs-Stirnseitenansicht;
- Fig. 8: das Bordbrett gemäß Figur 1 in einem gegenüber der Figur 7 um 90 Grad nach rechts gedrehten Stellung in Draufsicht;
- Fig. 9: ein erfindungsgemäßes Bordbrett gemäß einem zweiten Ausführungsbeispiel mit zwei Bordbrett- beschlägen gemäß den Figuren 4 bis 6 in einer Längs-Stirnseitenansicht;
- Fig. 10: das Bordbrett gemäß Figur 9 in einer gegenüber der Figur 9 um 90 Grad nach rechts gedrehten Stellung in Draufsicht;
- Fig. 11: ein erfindungsgemäßes Gerüst in einer Drauf- sicht;
- Fig. 12: eine dreidimensionale Ansicht des Gerüsts in dem in Figur 11 rechts oben dargestellten Teil- bereich;
- Fig. 13: eine dreidimensionale Ansicht des Gerüsts in dem in Figur 11 rechts unten dargestellten Teilbereich;
- Fig. 14: eine vergrößerte Draufsicht des in Figur 13 gezeigten Teilbereichs des Gerüsts.

Die erfindungsgemäßen Bordbrettbeschläge 20.1, 20.2 bestehen aus einem abgekröpften Stahlblech oder aus einem abgekröpften Flachstahl 34 und weisen ein erstes Ende 21.1, 22.1 und ein davon weg weisendes zweites Ende 21.2, 22.2 auf. Das erste Ende 21.1, 22.2 des Stahlbleches bzw. Flachstahls 34 ist als ein Befestigungsschenkel 24 zur Befestigung des Bordbrettbeschlages 20.1, 20.2 an einem Brett 25 eines Bordbrettes 26; 26.1, 26.2; 26.1.1, 26.1.2 ausgebildet. Der Befestigungsschenkel 24 ist einteilig und starr mit einem Fixierschenkel 27.1, 27.2 verbunden. Der Fixierschenkel 27.1, 27.2 weist einen sich in Richtung der Breite bzw. in Querrichtung 28 des Bordbrettbeschlages 20.1, 20.2 erstreckenden und zu einer ersten Längsseite 29.1 des Bordbrettbeschlages 20.1, 20.2 offenen, länglichen und mit zumindest teilweise parallelen Schlitzkanten 31.1, 31.2 begrenzten Schlitz 30 auf. Der Schlitz 30 dient zu einer formschlüssigen Verbindung und Verschiebesicherung von zwei über ihre Schlitze 30, 30 zusammengesteckten Bordbrettbeschlägen 26; 26.1, 26.2; 26.1.1, 26.1.2 gegeneinander, wie beispielhaft in den Figuren 12 bis 14 veranschaulicht.

Von dem Fixierschenkel 27.1, 27.2 ist ein Übergangsschenkel 33.1, 33.2 in einem Winkel 33 von hier 90 Grad in einer ersten Richtung (in den Figuren 3 und 6 nach rechts) abgebogen bzw. abgekantet. Von diesem abgebogenen bzw. abgekanteten Übergangsschenkel 33.1, 33.2 ist in einem Winkel 42 von hier ebenfalls 90 Grad in einer zweiten Richtung gegensinnig zu der ersten Richtung (in den Figuren 3 und 6 also nach links) ein Endschenkel 41.1, 41.2 abgebogen bzw. abgekantet. Der Endschenkel 41.1, 41.2 ist zur Fixierung an und/oder zwischen einem anderen Gerüstbauteil eines Gerüsts 35, insbesondere einem vertikalen Gerüstrohr bzw. Stiel 36 eines Gerüsts 35, und einem Anschlusskeil 37 eines Anschlusskopfes 38 eines, insbesondere horizontalen, Gerüstsrohrs 71, 72 des Gerüsts 35, zur Sicherung gegen ein Verschieben senkrecht zu einer von dem Befestigungsschenkel 24 aufgespannten Ebene einsetzbar. Der Endschenkel 41.1, 41.2 erstreckt sich im wesentlichen parallel zu dem Befestigungsschenkel 24, so dass auf diese Weise eine Abkröpfung 45.1, 45.2 des Stahlbleches bzw. Flachstahls 34 erreicht ist. Die jeweilige Abkröpfung 45.1, 45.2 ist mit einem Abkröpfungsversatz 92 gebildet, der hier etwa 20 mm beträgt. Dieser Abkröpfungsversatz 92 entspricht dem seitlichen Abstand zwischen dem jeweiligen Endschenkel 41.1, 41.2 und dem jeweiligen Fixierschenkel 27.1, 27.2 und demgemäß auch von dem jeweiligen Befestigungsschenkel 24.

Der Übergangsschenkel 33.1, 33.2 ist in Richtung der Länge bzw. in Längsrichtung 46 des Befestigungsschenkels 24 und von diesem weg betrachtet nach dem Schlitz 30 an dem zweiten Ende 21.2, 22.2 des Stahlbleches bzw. Flachstahls 34 angeordnet. Der Befestigungsschenkel 24 und der Fixierschenkel 27.1, 27.2, die hier als ein gemeinsamer im Wesentlichen sich geradlinig erstreckender Schenkel ausgebildet sind, sind zur Versteifung des Bordbrettbeschlages 20.1, 20.2 mit sich in Längsrichtung 46 beabstandet und parallel zueinander erstreckenden Sicken 23.1, 23.2, 23.3 versehen. Eine dieser Sicken 23.3 ist im Bereich der Einführöffnung des Schlitzes 30 vorgesehen, so dass also diese Sicke 23.3 von dem Schlitz 30 unterbrochen ist. Die anderen beiden Sicken 23.1 und 23.3 sind durchgehend bzw. ununterbrochen ausgebildet.

Erfindungsgemäß erstreckt sich der Endschenkel 41.1, 41.2 nur über einen Teil der Breite des zweiten Endes 21.2, 22.2 des Stahlbleches bzw. Flachstahls 34, so dass ein sich in Richtung der Breite bzw. in Querrichtung 28 des zweiten Endes 21.2, 22.2 erstreckender und zu der ersten Längsseite 29.1 offener Anschlusskeilaufnahme- und/oder Verschiebe-Freiraum 50 ausgebildet ist. Der Anschlusskeilaufnahme- und/oder Verschiebe-Freiraum 50 ist in Richtung der Breite bzw. in Querrichtung 28 des Bordbrettbeschlages 20.1, 20.2 von dem Endschenkel 41.1, 41.2 bzw. von dessen Seitenkante 43 begrenzt und ist in Richtung der Länge bzw. in Längsrichtung 46 des Bordbrettbeschlages 20.1, 20.2 von dem Übergangsschenkel 33.1, 33.2 begrenzt. Das Stahlblech bzw. der Flachstahl 34 und mithin der Bordbrettbeschlag 20.1, 20.2 weist bzw. weisen im Bereich des sich in Richtung der Breite bzw. in Querrichtung 28 des Bordbrettbeschlages 20.1, 20.2 und demgemäß in Längsrichtung 51 des Schlitzes 30 an den Schlitz 30 anschließenden und diesen an seinem Schlitzgrund 52 begrenzenden Fixierschenkelteils 53 des Fixierschenkels 27.1, 27.2 eine maximale Schenkeldicke 54 auf (Figuren 2 und 5). Der Schlitz 30 weist, ausgenommen im Bereich seines Schlitzgrundes 52, eine minimale Schlitzbreite 56 auf (Figuren 1 und 4). Die Schlitzbreite 56 ist derart abgestimmt auf die Schenkeldicke 54 gewählt, dass das Verhältnis von Schlitzbreite 56 zu Schenkeldicke 54 hier etwa 2,4 beträgt. Die Schlitzbreite 56 beträgt hier etwa 13 mm. Die maximale Schenkeldicke 54 beträgt hier etwa 5,5 mm. Die Wanddicke 55 des Stahlbleches bzw. des Flachstahls 34 beträgt hier etwa 2,5 mm. Demgemäß beträgt hier die Differenz zwischen der Schlitzbreite 56 und der Schenkeldicke 54 etwa 7,5 mm. Durch die vorstehenden Maßnahmen ist es möglich, dass dann, wenn zwei erfindungsgemäß gestaltete Bordbrettbeschläge 20.1, 20.2 über ihre Schlitze 30 senkrecht zueinander ineinander gesteckt sind, ein dieser Differenz entsprechendes Verschiebespiel des einen Bordbrettbeschlages 20.1, 20.2 in Richtung senkrecht zu dem anderen Bordbrettbeschlag 20.1, 20.2 zur Verfügung steht.

Der Endschenkel 41.1, 41.2 begrenzt den Anschlusskeilaufnahme- und/oder Verschiebe-Freiraum 50 mit einer Längsstirnkante bzw. Seitenkante 43. Diese Längsstirn- bzw. Seitenkante 43 weist von der Längsstirn- bzw. Seitenkante 44 des Fixierschenkels 27.1, 27.2, die zwischen dem Anschlusskeilaufnahme- und/oder Verschiebe-Freiraum 50 und dem Schlitz 30 angeordnet ist und die sich in Richtung der Länge bzw. in Längsrichtung 46 des Bordbrettbeschlages 20.1, 20.2 erstreckt, einen der Breite des Anschlusskeilaufnahme- und/oder Verschiebe-Freiraumes entsprechenden Abstand 57 auf. Dieser Abstand 57 beträgt hier etwa 60 mm.

In Richtung quer bzw. in Querrichtung 28 der Bordbrettbeschläge 20.1, 20.2 betrachtet, weist der Endschenkel 41.1 des Bordbrettbeschlages 20.1 eine Länge auf, die kleiner ist als die Breite bzw. Länge des Endschenkels 41.2 des Bordbrettbeschlages 20.2. Die Breite bzw. Länge des Endschenkels 41.1 des Bordbrettbeschlages 20.1 beträgt hier etwa 55 mm. Die Breite bzw. Länge des Endschenkels 41.2 des Bordbrettbeschlages 20.2 beträgt hier etwa 85 mm.

Während der Schlitz 30 einer ersten Längsseite 29.1 des Bordbrettbeschlages 20.1, 20.2 zugeordnet bzw. in deren Bereich angeordnet ist, ist der Endschenkel 41.1, 41.2 im Bereich einer bzw. auf einer von der ersten Längsseite in Richtung quer bzw. in Querrichtung 28 weg weisenden zweiten Längsseite 29.2 des Bordbrettbeschlages 20.1, 20.2 angeordnet bzw. dieser zweiten Längsseite 29.2 zugeordnet.

Ein wesentlicher Unterschied zwischen dem, insbesondere in den Figuren 1 bis 3 gezeigten, Bordbrettbeschlag 20.1 und dem, insbesondere in den Figuren 4 bis 6 gezeigten, Bordbrettbeschlag 20.2 besteht darin, dass der Fixierschenkel 27.2 des Bordbrettbeschlags 20.2 eine Überstandeinheit 89 aufweist. Diese Überstandseinheit 89 ragt mit einem Abstand bzw. Überstand über eine der schmalen Längsstirnseiten 88.2 des Bretts 25 eines erfindungsgemäßen Bordbrettes 26; 26.1, 26.2; 26.1.1, 26.1.2 hinaus (siehe Figur 10). Bezüglich einer derartigen Konstruktion und deren Vorteile kann an dieser Stelle der Einfachheit halber auf die DE 202 02 659 U1 verwiesen werden, deren Offenbarungsinhalt an dieser Stelle vollumfänglich aufgenommen wird.

In den Figuren 7 bis 10 sind zwei Ausführungsbeispiele von erfindungsgemäßen Bordbrettern 26.1 und 26.2 dargestellt. Der einzige Unterschied zwischen diesen beiden Bordbrettern 26.1 und 26.2 besteht darin, dass das Bordbrett 26.1 mit Bordbrettbeschlägen 20.1 versehen ist, wie sie insbesondere in den Figuren 1 bis 3 dargestellt sind, während das Bordbrett 26.2 mit Bordbrettbeschlägen 20.2 versehen ist, wie sie insbesondere in den Figuren 4 bis 6 veranschaulicht sind. Jedes Bordbrett 26.1, 26.2 besteht aus einem Brett 25, das in den gezeigten Ausführungsbeispielen im Wesentlichen aus Holz, vorzugsweise im Wesentlichen aus Vollholz, besteht. Es versteht sich jedoch, dass das Brett auch im wesentlichen aus Metall, insbesondere aus Stahl oder Aluminium bestehen bzw. gebildet sein kann, gegebenenfalls auch als Hohlprofil gestaltet sein kann, insbesondere wie in der EP 1 950 361 A1 und der parallelen Schutzrechte offenbart.

An den voneinander weg weisenden Enden 61, 62 des Bretts 25 ist jeweils ein gleicher Bordbrettbeschlag 20.1 bzw. 20.2, vorzugsweise durch bzw. mittels Nieten 63, befestigt. Die jeweiligen beiden Bordbrettbeschläge 20.1 bzw. 20.2 sind jeweils symmetrisch zur Mitten-Querachse 64 des jeweiligen Bretts 25 angeordnet, und zwar derart, dass der jeweilige Anschlusskeilaufnahme- und/oder Verschiebe-Freiraum 50 der gleichen Längsseite 29.1 bzw. der gleichen schmalen Längsstirnseite 88.1 oder ersten Längsseite 29.1 des jeweiligen Bordbrettes 26.1 bzw. 26.2 zugeordnet ist. Auf diese Weise ist also der Anschlusskeilaufnahme- und/oder Verschiebe-Freiraum 50 jedes Bordbrettbeschlages 20.1 bzw. 20.2 des jeweiligen Bordbretts 26.1 bzw. 26.2 zu der gleichen Längsseite offen.

Wie aus den Figuren 7 und 9 ersichtlich, erstreckt sich der jeweilige Endschenkel 41.1, 41.2 des jeweiligen Bordbrettbeschlages 20.1 bzw. 20.2 in einem, in Richtung senkrecht zu einer von dem Befestigungsschenkel 24 aufgespannten Ebene betrachtet, seitlichen Abstand 59 zur Längsmittenachse 65 des jeweiligen Bretts 25. Ferner erstreckt sich der Befestigungsschenkel 24 des jeweiligen Bordbrettbeschlages 20.1 bzw. 20.2 in einem, in Richtung senkrecht zu einer von dem Befestigungsschenkel 24 aufgespannten Ebene betrachtet, seitlichen Abstand 60 zur Längsmittenachse 65, und zwar hier in gleicher Richtung von dieser weg. Mithin ergibt sich durch diese Ausbildung bzw. Befestigung in Verbindung mit der jeweiligen Abkröpfung 45.1, 45.2 eine bezüglich der Längsmittenachse 65 des jeweiligen Bretts 25 asymmetrische Konstruktion des jeweiligen Bordbretts 26.1, 26.2.

In Figur 11 ist in Draufsicht ein erfindungsgemäßes Gerüst 35 gezeigt, das in vergrößerten Teilansichten auch in den Figuren 12 bis 14 veranschaulicht ist. Bei dem Gerüst 35 handelt es sich um ein als Bockgerüst aufgebautes Modulgerüst. In dem gezeigten Ausführungsbeispiel ist das Gerüst 35 mit vier vertikalen Gerüstrohren bzw. Stielen 36 aufgebaut. An dem jeweiligen Stiel 36 ist wenigstens eine den Stiel umfassende Rosette in Form einer Lochscheibe 39 durch Schweißen befestigt. Vorzugsweise weist jeder Stiel 36 eine Mehrzahl von zueinander in einem Rastermaß entsprechenden Abstand angeordnete und daran durch Schweißen befestigte Lochscheiben 39 auf. An den auf gleicher vertikaler Höhe angeordneten Lochscheiben 39 der Stiele 36 sind vier horizontale Gerüstrohre in Form von zwei Längsriegeln 71 und zwei Querriegeln 72 mit Hilfe von Anschlussköpfen 38 unter Ausbildung eines rechteckigen Rahmens befestigt. Die Anschlussköpfe 38 sind als Keilköpfe derart ausgebildet, dass ihre vertikalen Außenflächen sich zu dem jeweiligen Kopfende hin nach Art eines Keils verjüngen. Jeder Anschlusskopf weist einen oberen Kopfteil und einen unteren Kopfteil auf, zwischen denen ein in Einbaustellung horizontaler Schlitz 41 zum Aufstecken des jeweiligen Anschlusskopfes 38 auf eine Lochscheibe 39 ausgebildet ist. Jeder Anschlusskopf 38 weist eine Anschlusskeilöffnung 40 zum Ein- und Durchstecken eines Anschlusskeils 37 auf, mittels dessen der jeweilige Anschlusskopf 38 an und mit der jeweiligen Lochscheibe 39 und dem Stiel 36 festkeilbar bzw. festgekeilt ist. An den Querriegeln 72 sind eine Anzahl von in Längsrichtung durchgehenden hier vergleichsweise schmalen Gerüstböden 66 und ein Gerüstboden 66 in Form eines Durchstiegsgerüstbodens mit Hilfe von Einhängeklauen 90, 91 eingehängt. Der Durchstiegsgerüstboden 66 umfasst einen Rahmen und einen rahmenfesten Gerüstbodenteil 74 sowie einen auch als Durchstiegsdeckel 68 bezeichneten Deckel, der zum Verschließen und Öffnen einer Durchstiegsöffnung 69 des Durchstiegsgerüstbodens 66 dient. Die Durchstiegsöffnung 69 und demgemäß der Deckel 68 sind an einem Ende 76 des Durchstiegsgerüstbodens 68 vorgesehen. Der Deckel 68 ist über Scharniere 70 um die Scharnier- bzw. Drehachse 75 drehbar an dem Gerüstbodenteil 74 des Durchstiegsgerüstbodens 66 derart befestigt, dass der Deckel 68 um die Schwenk- bzw. Drehachse 75 von der in den Figuren 11 und 13 gezeigten Schließstellung 78 in Richtung von dem Ende 76 des Durchstiegsgerüstbodens 66 weg bzw. in Richtung auf den Gerüstbodenteil 74 in eine Öffnungsstellung schwenkbar ist, in welcher die Durchstiegsöffnung 69 von einer Person durchstiegen werden kann.

Nach einem Wiederschließen des Durchstiegsdeckels 68 bzw. in dessen Schließstellung 78 dient dessen nach oben weisende Oberfläche als Lauf- und/oder Arbeitsfläche 77.2. Der feste Gerüstbodenteil 74 weist ebenfalls eine Lauf- und/oder Arbeitsfläche 77.1 auf. Auch die in Längsrichtung durchgehenden weiteren Gerüstböden 67 weisen jeweils eine Lauf- und/oder Arbeitsfläche 77.3 auf. Die Lauf- und/oder Arbeitsflächen 77.3 und die Laufflächen 77.1 und 77.2 des, mit seinem Durchstiegsdeckel 68 in Schließstellung 78 angeordneten Durchstiegsgerüstbodens 66 sind auf einer Höhe bzw. in einer Horizontalebene angeordnet.

Zur Aussteifung des Gerüsts 35 sind auf jeder Längsseite eine Längs-Diagonale 73.1 und auf jeder Querseite eine Quer-Diagonale 73.2 vorgesehen, die mit ihren Anschlussköpfen ebenfalls an den Lochscheiben 39 festgekeilt sind (vgl. Figuren 11 und 12).

An den Querrändern und den Längsrändern des Gerüsts 35 sind erfindungsgemäße Bordbretter 26.1, 26.2 zur seitlichen Begrenzung der Lauf- und/oder Arbeitsflächen 73.1, 73.2, 73.3 der Gerüstböden 66, 67 entsprechend den aktuellen Sicherheitsvorschriften eingebaut, um ein seitliches Abrutschen von Personen und/oder das Herabfallen von Gegenständen von den Lauf- und/oder Arbeitsflächen 77.1, 77.2, 77.3 mit Sicherheit zu verhindern. Zu diesem Zwecke sind zwei Längsbordbretter 26.1.1 und zwei Querbordbretter 26.1.2 eingebaut. Jeweils zwei der Bordbretter 26.1.1 und 26.1.2 sind derart eingebaut, dass ihre Bordbrettbeschläge 20.1 mit ihren Schlitzen 30 ineinander gesteckt sind, so dass die jeweiligen beiden Bordbretter 26.1.1, 26.1.2 jeweils untereinander formschlüssig verbunden und gegen ein Verschieben relativ zueinander gesichert befestigt bzw. eingebaut sind. Dabei sind die beiden Längsbordbretter 26.1.1 und dasjenige Querbordbrett 26.1.2, das an dem von dem Durchstiegsdeckel 68 entfernten bzw. von dem Ende 76 weg weisenden anderen Ende des Durchstiegsgerüstbodens 66 angeordnet ist, jeweils in einer so genannten Normalstellung 80 eingebaut. Dies bedeutet, dass das jeweilige Brett 25 dieser drei Bordbretter 26.1.1, 26.1.1, 26.1.2 entsprechend der Abkröpfung ihrer Bordbrettbeschläge 20.1 nach innen zu dem jeweiligen Gerüstboden 66, 67 hin versetzt unter gleichzeitiger Überlappung der seitlichen Ränder der betroffenen Gerüstböden 66, 67 eingebaut sind. Dabei liegen diese drei Bordbretter 26.1.1, 26.1.1, 26.1.2 auf der jeweiligen Oberseite bzw. auf der jeweiligen Lauf- und/oder Arbeitsfläche 77.1, 77.3 der betroffenen Gerüstböden 66, 67 auf (vgl. Figur 12).

Im Unterschied dazu ist das vierte Bordbrett 26.1.2, also das zweite Querbordbrett 26.1.2, das sich entlang der Durchstiegsöffnung 69 bzw. entlang dem geschlossenen Durchstiegsdeckel 68 erstreckt, in einer bezogen auf seine in Einbaustellung vertikale Mitten-Querachse 64 um 180 Grad gedrehten Drehstellung 82 derart eingebaut, dass sein Brett 25 entsprechend der Abkröpfung seiner Bordbrettbeschläge 20 nach außen, also von den Gerüstböden 66, 67 weg, versetzt angeordnet ist (vgl. Figur 13). Dadurch wird erreicht, dass das Brett 25 dieses Querbordbretts 26.1.2 so weit nach außen versetzt eingebaut ist, dass sich der Deckel 68 problemlos bzw. behinderungsfrei von der in den Figuren 11 und 13 gezeigten Schließstellung 78 in eine in den Figuren nicht gezeigte Öffnungsstellung öffnen, d. h. hier verschwenken lässt, in welcher die Durchstiegsöffnung 69 den Durchstieg einer Person ermöglicht, bzw. umgekehrt. In dieser um 180 Grad gedrehten Einbaustellung (Drehstellung 82) überlappt also das Brett 25 bzw. dessen in Einbaustellung untere schmale Längsstirnseite 88.1 des Querbordbretts 26.1.2 den sich in seiner Schließstellung 78 befindlichen Deckel 68 nicht. Allerdings ermöglicht es die Konstruktion der erfindungsgemäßen Bordbrettbeschläge 20 bzw. der damit ausgestatteten Bordbretter 26, dass bei einem Einbau derselben in einer derartigen Drehstellung 82 das jeweilige Brett 25 mit seiner in Einbaustellung unteren schmalen Längsstirnseite 88.1 bzw. mit seiner ersten Längsseite 29.1 zumindest noch den Rand des vorzugsweise mit einem Rahmen gebildeten Durchstiegsbodens 66 nach innen hin seitlich überlappt, so dass auch in dieser um 180 Grad gedrehten Einbaustellung kein Spalt bzw. allenfalls ein vernachlässigbar kleiner Spalt zwischen dem Brett 25 bzw. dem Bordbrett 26 und der von diesem berandeten Lauf- und/oder Arbeitsflächen 77.2, 77.3 ausgebildet ist.

Das dem Durchstiegsdeckel 68 zugeordnete Querbordbrett 26.1.2 ist derart eingebaut, dass seine Bordbrettbeschläge 20.1 nicht durch die festgekeilten Anschlusskeile 37 der Anschlussköpfe 38 der mittels diesen an den vertikalen Gerüstrohren bzw. Stielen 36 befestigten horizontalen Längsriegel 71 gegen ein im Rahmen des Einbauspiels begrenztes Verschieben des Bordbrettes 26.1.2 in einer Richtung senkrecht zu der durch die Befestigungsschenkel 24 bzw. das Brett 25 dieses Bordbrettes 26.1.2 aufgespannten Ebene von dem Gerüstboden 66, also von dessen Durchstiegsdeckel 68 weg nach außen, gesichert bzw. be- bzw. gehindert ist. Dies ist erfindungsgemäß durch die Ausbildung des jeweiligen Anschlusskeilaufnahme- und/oder Verschiebe-Freiraums 50 der Bordbrettbeschläge 20.1 des Querbordbrettes 26.1.2 ermöglicht, so dass es also im Zuge eines Einbaus dieses Bordbretts 26.1.2 in seiner Drehstellung 82 nicht zu einer Kollision mit den Anschlusskeilen 37 der Anschlussköpfe 38 der Längsriegel 71 kommt. In der in den Figuren 13 und 14 gezeigten Einbaustellung des Querbordbrettes 26.1.2 überlappt der jeweilige Endschenkel 41.1 das obere Einschlagende 47 des Anschlusskeils 37 des Anschlusskopfes 38 des Längsriegels 71 in einem vertikalen Abstand 48, so dass der Anschlusskeil 37 zumindest teilweise in dem Anschlusskeilaufnahme- und/oder Verschiebe-Freiraum 50 aufgenommen ist.

Folglich kann also auf diese Weise das der Durchstiegsöffnung 69 bzw. dem Durchstiegsdeckel 68 zugeordnete Querbordbrett 26.1.2 in der besagten Drehstellung 82 problemlos und gemäß den aktuell geforderten Sicherheitsvorschriften eingebaut werden. Ferner kann dieses Querbordbrett 26.1.2 im eingebauten Zustand gegebenenfalls in einer Richtung senkrecht zu seinem Brett 25 bzw. zu den Befestigungsschenkeln 24 seiner Bordbrettbeschläge 20.1 im Rahmen des bzw. in den Grenzen des Spiels der ineinander gesteckten Schlitze 30 nach außen verschoben werden. Auf diese Weise wird eine zusätzliche Sicherheit dafür erreicht, dass in jedem Falle, auch nach einem längeren Gebrauch der Bordbretter und der anderen Gerüstbauteile unter den im Gerüstbau üblichen Praxisbelastungen dennoch der Durchstiegsdeckel 68 problemlos und behinderungsfrei von seiner Schließstellung 78 in eine den Durchstieg einer Person durch die Durchstiegsöffnung 69 ermöglichenden Öffnungsstellung, und umgekehrt, verschwenkbar ist.

Der besagte vertikale Abstand 48 zwischen dem Endschenkel 41.1 des gemäß den Sicherheitsvorschriften entsprechend und in seiner Drehstellung 82 eingebauten Querbordbretts 26.1.2 und dem oberen Einschlagende 47 des in der Stellung 86 festgekeilten Anschlusskeils 37 ist derart gewählt, dass der Anschlusskeil 37, vorzugsweise durch einen Hammerschlag von unten auf sein unteres Ende 49, problemlos bzw. behinderungsfrei gelöst werden kann, und zwar ohne dass dazu das Querbordbrett 26.1.2 von seiner Einbaustellung, insbesondere nach oben, weg bewegt werden müsste oder würde. Der Abstand 48 ist auch in dem so eingebauten Zustand des der Durchstiegsöffnung 69 zugeordneten Querbordbrettes 26.1.2 derart ausgebildet bzw. gewählt, dass in einem Falle, in dem der Anschlusskopf 38 des Längsriegels 71 gegebenenfalls noch nicht mittels des Anschlusskeils 37 festgekeilt ist, also beispielsweise auch ausgehend von einer nur lose auf die Lochscheibe 39 aufgesteckten Stellung des Längsriegels 71, in welcher sich der Anschlusskeil 37 üblicherweise in einer nach hinten zum Rohr des Längsriegels 71 verschwenkten Transportstellung befindet, oder allgemein sich der Anschlusskeil in einer nicht festgekeilten, gelösten Stellung befindet, der Anschlusskeil 37 problemlos bzw. behinderungsfrei von seiner gelösten Stellung in eine Einschlagstellung überführt werden kann, in welcher er, vorzugsweise mittels eines Hammerschlages von oben auf sein oberes Einschlagende 47, in einer Festkeilstellung 86 festkeilbar ist.

In dem in den Figuren 11 bis 14 gezeigten Ausführungsbeispiel eines Gerüsts 35 sind die jeweiligen Längsbordbretter 26.1.1 derart eingebaut, dass ihre Bordbrettbeschläge 20.1 über ihre Endschenkel 41.1 durch die festgekeilten Anschlusskeile 37 der Anschlussköpfe 38 von mittels diesen an den vertikalen Gerüstrohren bzw. Stielen 36 befestigten Querriegeln 72 gegen ein Verschieben in einer ersten Richtung 84 senkrecht zu der durch die Befestigungsschenkel 24 bzw. das Brett 25 des jeweiligen Längsbordbrettes 26.1.1 aufgespannten Ebene zu dem jeweils von diesem Längsbordbrett 26.1.1 seitlich begrenzten Gerüstboden 66 bzw. 67 hin, d. h. nach innen, gesichert sind, und dass die Bordbrettbeschläge 20.1 der Längsbordbretter 26.1.1 über ihre Endschenkel 41.1 durch die vertikalen Gerüstrohre bzw. Stiele 36 gegen ein Verschieben in einer zweiten Richtung 85 entgegengesetzt zu der ersten Richtung 84, also von dem jeweiligen Gerüstboden 66 bzw. 67 weg nach außen, gesichert sind, und dass die Bordbrettbeschläge 20.1 der Längsbordbretter 26.1.1 über ihre Übergangsschenkel 33.1 durch die festgekeilten Anschlusskeile 37 der Anschlussköpfe 38 von mittels diesen an den vertikalen Gerüstrohren bzw. Stielen 36 befestigten Querriegeln 72 gegen ein Verschieben in ihrer Längsrichtung 83 gesichert sind. Mit anderen Worten sind also die Bordbrettbeschläge 20.1 der Längsbordbretter 26.1.1 jeweils zwischen einem festgekeilten Anschlusskeil 37 eines der Anschlussköpfe 38 jeweils eines Querriegels 72 und dem jeweils benachbarten vertikalen Gerüstrohr bzw. Stiel 36 fixiert.

Die Erfindung kann auch wie folgt zusammengefasst werden:

Die Erfindung betrifft einen Bordbrettbeschlag 20.1 aus einem abgekröpften Stahlblech bzw. Flachstahl 34 mit einem ersten Ende 21.1 und mit einem davon weg weisenden zweiten Ende 21.2. Das erste Ende 21.1 ist als ein Befestigungsschenkel 24 ausgebildet, der einteilig mit einem Fixierschenkel 27.1 verbunden ist. Der Fixierschenkel 27.1 weist einen sich in Querrichtung 28 erstreckenden und zu einer ersten Längsseite 29.1 offenen Schlitz 30 auf. Die Abkröpfung 45.1 des Stahlbleches bzw. der Flachstahls 34 umfasst einen Endschenkel 41.1, der sich nur über einen Teil der Breite des zweiten Endes 21.2 erstreckt, so dass ein sich in Richtung der Breite bzw. in Querrichtung 28 des zweiten Endes 21.2 erstreckender und zu der ersten Längsseite 29.1 offener Anschlusskeilaufnahme- und/oder Verschiebe-Freiraum 50 ausgebildet ist. Die Erfindung betrifft auch ein Bordbrett mit wenigstens einem derartigen Bordbrettbeschlag und ein Gerüst mit wenigstens einem derartigen Bordbrett.

### BEZUGSZEICHENLISTE

- 20.1: Bordbrettbeschlag
- 20.2: Bordbrettbeschlag
- 21.1: erstes Ende
- 21.2: erstes Ende
- 22.1: zweites Ende
- 22.2: zweites Ende
- 23.1: Längssicke
- 23.2: Längssicke
- 23.3: Längssicke
- 24: Befestigungsschenkel
- 25: Brett
- 26: Bordbrett
- 26.1: Bordbrett
- 26.1.1: Längsbordbrett
- 26.1.2: Querbordbrett
- 26.2: Bordbrett
- 27.1: Fixierschenkel
- 27.2: Fixierschenkel
- 28: Richtung der Breite/ Querrichtung
- 29.1: erste Längsseite
- 29.2: zweite Längsseite
- 30: Schlitz
- 31.1: Schlitzkante
- 31.2: Schlitzkante
- 33: Winkel
- 33.1: Übergangsschenkel
- 33.2: Übergangsschenkel
- 34: Flachstahl/Stahlblech
- 35: Gerüst/Modulgerüst/ Bockgerüst
- 36: vertikales Gerüstrohr/ Stiel
- 37: Anschlusskeil
- 38: Anschlusskopf/Keilkopf
- 39: Rosette/Lochscheibe
- 40: Anschlusskeilöffnung
- 41: (horizontaler) Schlitz von 38
- 41.1: Endschenkel
- 41.2: Endschenkel
- 42: Winkel
- 43: Seitenkante von 41
- 44: Seitenkante von 27
- 45.1: Abkröpfung
- 45.2: Abkröpfung
- 46: Richtung der Länge/ Längsrichtung
- 47: oberes Einschlagende von 37
- 48: vertikaler Abstand
- 49: unteres Ende von 37
- 50: Anschlusskeilaufnahme- und/oder Verschiebe- Freiraum
- 51: Längsrichtung
- 52: Schlitzgrund
- 53: Fixierschenkelteil
- 54: maximale Schenkeldicke
- 55: Wanddicke von 34
- 56: minimale Schlitzbreite
- 57: Abstand/Breite
- 58: Stirnkante
- 59: Abstand
- 60: Abstand
- 61: erstes Ende von 25
- 62: zweites Ende von 25
- 63: Niet
- 64: (vertikale) Mitten- Querachse von 25
- 65: Längsmittenachse von 25
- 66: Durchstiegsgerüst- boden/Gerüstboden
- 67: Gerüstboden
- 68: Durchstiegsdeckel/ Deckel
- 69: Durchstiegsöffnung
- 70: Schwenklager/Scharnier
- 71: (horizontales) Gerüst- rohr/Längsriegel
- 72: (horizontales) Gerüst- rohr/Querriegel
- 73: diagonales Gerüstrohr/ Diagonale
- 73.1: Längs-Diagonale
- 73.2: Quer-Diagonale
- 74: Gerüstbodenteil von 66
- 75: Schwenkachse/Drehachse
- 76: Ende von 68
- 77.1: Lauf- und/oder Arbeitsfläche von 74
- 77.2: Lauf- und/oder Arbeitsfläche von 68
- 77.3: Lauf- und/oder Arbeitsfläche von 67
- 78: Schließstellung
- 80: Normalstellung von 26.1.1
- 81: Normalstellung von 26.1.2
- 82: Drehstellung
- 83: Längsrichtung
- 84: erste Richtung
- 85: zweite Richtung
- 86: festgekeilte Stellung von 37
- 87: Durchgangsloch
- 88.1: (schmale) Längsstirn- seite von 25
- 88.2: (schmale) Längsstirn- seite von 25
- 89: Überstandseinheit
- 90: Einhängeklaue
- 91: Einhängeklaue
- 92: Abkröpfungsversatz

## Patentansprüche

1. Bordbrettbeschlag (20.1, 20.2) aus einem abgekröpften Stahlblech bzw. Flachstahl (34) mit einem ersten Ende (21.1, 22.1) und einem davon weg weisenden zweiten Ende (21.2, 22.2), wobei das erste Ende (21.1, 22.1) des Stahlbleches bzw. Flachstahls (34) mit einem Befestigungsschenkel (24) zur Befestigung des Bordbrettbeschlages (20.1, 20.2) an einem Brett (25) eines Bordbrettes (26; 26.1, 26.2; 26.1.1, 26.1.2) ausgebildet ist, und wobei der Befestigungsschenkel (24) einteilig mit einem Fixierschenkel (27.1, 27.2) verbunden ist, der einen sich in Richtung der Breite bzw. in Querrichtung (28) des Bordbrettbeschlages (20.1, 20.2) erstreckenden und zu einer ersten Längsseite (29.1) des Bordbrettbeschlages (20.1, 20.2) offenen Schlitz (30) zur formschlüssigen Verbindung und Verschiebesicherung von zwei über ihre Schlitze (30, 30) zusammengesteckten Bordbrettbeschlägen (26; 26.1, 26.2; 26.1.1, 26.1.2) gegeneinander aufweist, und wobei von dem Fixierschenkel (27.1, 27.2) ein Übergangsschenkel (33.1, 33.2) in einer ersten Richtung abgebogen oder abgekantet ist, von dem wiederum ein zur Fixierung an und/oder zwischen einem anderen Gerüstbauteil eines Gerüsts (35) und einem Anschlusskeil (37) eines Anschlusskopfes (38) eines Gerüstrohrs (71, 72) des Gerüsts (35), zur Sicherung gegen ein Verschieben senkrecht zu einer von dem Befestigungsschenkel (24) aufgespannten Ebene einsetzbarer Endschenkel (41.1, 41.2) in einer zweiten Richtung gegensinnig zu der ersten Richtung abgebogen oder abgewinkelt ist, der sich parallel zu dem Befestigungsschenkel (24) erstreckt, und wobei der Übergangsschenkel (33.1, 33.2), in Richtung der Länge bzw. in Längsrichtung (46) des Befestigungsschenkels (24) und von diesem weg betrachtet nach dem Schlitz (30), und entweder im Bereich des zweiten Endes (21.2, 22.2) des Stahlbleches bzw. Flachstahls (34) oder an dem zweiten Ende (21.2, 22.2) des Stahlbleches bzw. Flachstahls (34) angeordnet ist,
**dadurch gekennzeichnet,**
**dass** sich der Endschenkel (41.1, 41.2) nur über einen Teil der Breite des zweiten Endes (21.2, 22.2) des Stahlbleches bzw. Flachstahls (34) erstreckt, so dass ein sich in Richtung der Breite bzw. in Querrichtung (28) des zweiten Endes (21.2, 22.2) erstreckender und zu der ersten Längsseite (29.1) des Bordbrettbeschlages (20.1, 20.2) offener Anschlusskeilaufnahme- und/oder Verschiebe-Freiraum (50) ausgebildet ist, der in Richtung der Breite bzw. in Querrichtung (28) des Bordbrettbeschlages (20.1, 20.2) von dem Endschenkel (41.1, 41.2) und in Richtung der Länge bzw. in Längsrichtung (46) des Bordbrettbeschlages (20.1, 20.2) von dem Übergangsschenkel (33.1, 33.2) und/oder von dem Fixierschenkel (27.1, 27.2) begrenzt ist.

2. Bordbrettbeschlag nach Anspruch 1, **dadurch gekennzeichnet, dass** das Stahlblech bzw. dass der Flachstahl (34) im Bereich des sich in Richtung der Breite bzw. in Querrichtung (28) des Bordbrettbeschlages (20.1, 20.2) bzw. in Längsrichtung (51) des Schlitzes (30) an den Schlitz anschließenden und diesen an seinem Schlitzgrund (52) begrenzenden Fixierschenkelteils (53) des Fixierschenkels (27.1, 27.2) eine maximale Schenkeldicke (54) aufweist und dass der Schlitz (30), ausgenommen im Bereich seines Schlitzgrundes (52), eine minimale Schlitzbreite (56) aufweist, die derart gewählt ist, dass das Verhältnis von Schlitzbreite (56) zu Schenkeldicke (54) größer ist als 1,9, vorzugsweise zwischen 2,0 und 2,7 beträgt, insbesondere 2,4 beträgt und/oder die größer ist als 10,5 mm, vorzugsweise zwischen 11 und 15 mm beträgt, insbesondere 13 mm beträgt.

3. Bordbrettbeschlag nach Anspruch 1, **dadurch gekennzeichnet, dass** die Differenz zwischen der Schlitzbreite (56) und der Schenkeldicke (54) größer ist als 5,0 mm, vorzugsweise zwischen 5,5 und 9,5 mm beträgt, insbesondere 7,5 mm beträgt.

4. Bordbrettbeschlag nach einem der Ansprüche 1 bis 3, **dadurch gekennzeichnet, dass** der Endschenkel (41.1, 41.2) den Anschlusskeilaufnahme- und/oder Verschiebe-Freiraum (50) mit einer Seitenkante (43) begrenzt, die von einer zwischen dem Anschlusskeilaufnahme- und/oder Verschiebe-Freiraum (50) und dem Schlitz (30) angeordneten und sich in Richtung der Länge bzw. in Längsrichtung (46) des Bordbrettbeschlages (20.1, 20.2) erstreckenden Seitenkante (44) des Fixierschenkels (27.1, 27.2) einen der Breite des Anschlusskeilaufnahme- und/oder Verschiebe-Freiraumes entsprechenden Abstand (57) aufweist, der zwischen 40 und 100 mm beträgt, vorzugsweise zwischen 50 und 70 mm oder zwischen 70 und 90 mm beträgt, insbesondere 60 mm oder 84 mm beträgt.

5. Bordbrettbeschlag nach einem der Ansprüche 1 bis 4, **dadurch gekennzeichnet, dass** der Schlitz (30) einer ersten Längsseite (29.1) des Bordbrettbeschlages (20.1, 20.2) zugeordnet ist und dass der Endschenkel (41.1, 41.2) im Bereich einer oder auf einer von der ersten Längsseite (29.1) weg weisenden zweiten Längsseite (29.2) des Bordbrettbeschlages (20.1, 20.2) oder/oder unmittelbar angrenzend an eine Stirnkante (58) des Übergangsschenkels (33.2) angeordnet ist, die auf der von der ersten Längsseite (29.1) weg weisenden zweiten Längsseite (29.2) des Bordbrettbeschlages (20.1, 20.2) angeordnet ist.

6. Bordbrett (26.1, 26.2) bestehend aus einem Brett (25), an dem an seinen voneinander weg weisenden Enden (61, 62) jeweils ein Bordbrettbeschlag (20.1, 20.2) nach einem der vorstehenden Ansprüche mit seinem jeweiligen Befestigungsschenkel (24) symmetrisch zur Mitten-Querachse (64) des Bretts (25) angeordnet ist und/oder derart angeordnet ist, dass der Anschlusskeilaufnahme- und/oder Verschiebe-Freiraum (50) jedes Bordbrettbeschlages (20.1, 20.2) der gleichen Längsseite (29.1) des Bordbrettes (26.1, 26.2) zugeordnet ist.

7. Bordbrett nach Anspruch 6, **dadurch gekennzeichnet, dass** sich der Endschenkel (41.1, 41.2) des jeweiligen Bordbrettbeschlages (20.1, 20.2) in einem, in Richtung senkrecht zu einer durch den Befestigungsschenkel (24) aufgespannten Ebene betrachtet, seitlichen Abstand (59) zur Längsmittenachse (65) des Bretts (25) erstreckt und/oder dass der Befestigungsschenkel (24) des jeweiligen Bordbrettbeschlages (20.1, 20.2) in einem, in Richtung senkrecht zu einer durch den Befestigungsschenkel (24) aufgespannten Ebene betrachtet, seitlichen Abstand (60) zur Längsmittenachse (65) des Bretts (25) an dem Brett (25) befestigt ist.

8. Gerüst (35), insbesondere Modulgerüst, vorzugsweise Bockgerüst, das wenigstens einen Lauf- und/oder Arbeitsflächen (77.1, 77.2) aufweisenden, mit einem Durchstiegsdeckel (68) zum Verschließen und Öffnen einer Durchstiegsöffnung (69) ausgestatteten Gerüstboden (66) und vertikale Gerüstrohre (36) mit ersten Anschlusseinheiten in Form von Rosetten (39) zum Anschließen von horizontalen und/oder diagonalen Gerüstrohren (71, 72, 73) mit Hilfe von zweiten Anschlusseinheiten in Form von auf die Rosetten (39) aufsteckbaren und jeweils eine Anschlusskeilöffnung (40) zum Durchstecken eines der Verspannung mit der jeweiligen Rosette (39) dienenden Anschlusskeils (37) aufweisenden Anschlussköpfen (38) sowie wenigstens ein Bordbrett (26.1, 26.2) nach einem der Ansprüche 6 oder 7 aufweist.

9. Gerüst nach Anspruch 8, **gekennzeichnet durch** wenigstens ein erstes, vorzugsweise als Längsbordbrett (26.1.1), eingebautes Bordbrett (26.1.1) nach einem der Ansprüche 6 oder 7 und wenigstens ein zweites, vorzugsweise als Querbordbrett (26.1.2), eingebautes Bordbrett (26.1.2) nach einem der Ansprüche 6 oder 7, wobei das erste Bordbrett (26.1.1) und das zweite Bordbrett (26.1.2) in einem, vorzugsweise 90 Grad betragenden, Winkel zueinander angeordnet über ihre Schlitze (30) ineinander gesteckt sind, so dass sie miteinander formschlüssig verbunden sind, und wobei das erste Bordbrett (26.1.1) derart in einer Normalstellung (80) eingebaut ist, dass sein Brett (25) entsprechend der Abkröpfung seiner Bordbrettbeschläge (20.1) nach innen zum Gerüstboden (66) hin versetzt angeordnet ist, und wobei das zweite Bordbrett (26.1.2) gegenüber seiner Normalstellung (81), in welcher es ebenfalls derart eingebaut ist, dass sein Brett (25) entsprechend der Abkröpfung seiner Bordbrettbeschläge (20.1) nach innen zum Gerüstboden (66) hin versetzt angeordnet ist, in einer um seine, in Einbaustellung betrachtet, vertikale Mitten-Querachse (64) um 180 Grad gedreht in einer Drehstellung (82) derart eingebaut ist, dass sein Brett (25) entsprechend der Abkröpfung seiner Bordbrettbeschläge (20.1) nach außen vom Gerüstboden (66) weg versetzt angeordnet ist.

10. Gerüst nach Anspruch 9, **dadurch gekennzeichnet, dass** das zweite Bordbrett (26.1.2) derart eingebaut ist, dass seine Bordbrettbeschläge (20.1) nicht durch die festgekeilten Anschlusskeile (37) der Anschlussköpfe (38) der mittels diesen an den vertikalen Gerüstrohren (36) befestigten Gerüstrohre (71) gegen ein im Rahmen des Einbauspiels begrenztes Verschieben des zweiten Bordbrettes (26.1.2) in einer Richtung quer bzw. senkrecht zu der durch die Befestigungsschenkel (24) bzw. das Brett (25) des zweiten Bordbrettes (26.1.2) aufgespannten Ebene von dem Gerüstboden (66) weg bzw. nach außen behindert oder gehindert sind.

11. Gerüst nach Anspruch 9 oder 10, **dadurch gekennzeichnet, dass** das erste Bordbrett (26.1.1) derart eingebaut ist, dass seine Bordbrettbeschläge (20.1) über ihre Endschenkel (41.1) durch die festgekeilten Anschlusskeile (37) der Anschlussköpfe (38) von mittels diesen an den vertikalen Gerüstrohren (36) befestigten Gerüstrohren (72) gegen ein Verschieben des ersten Bordbrettes (26.1.1) in einer ersten Richtung (84) quer bzw. senkrecht zu der durch die Befestigungsschenkel (24) bzw. das Brett (25) des ersten Bordbrettes aufgespannten Ebene zu dem Gerüstboden (66) hin bzw. nach innen gesichert sind, und dass die Bordbrettbeschläge (20.1) des ersten Bordbretts (26.1.1) über ihre Endschenkel (41.1) durch die vertikalen Gerüstrohre (36) gegen ein Verschieben des ersten Bordbretts (26.1.1) in einer zweiten Richtung (85) entgegengesetzt zu der ersten Richtung (84) von dem Gerüstboden (66) weg bzw. nach außen gesichert sind, und dass die Bordbrettbeschläge (20.1) des ersten Bordbretts (26.1.1) über ihre Übergangsschenkel (33.1) durch die festgekeilten Anschlusskeile (37) der Anschlussköpfe (38) von mittels diesen an den vertikalen Gerüstrohren (36) befestigten Gerüstrohren (72) gegen ein Verschieben des ersten Bordbrettes (26.1.1) in seiner Längsrichtung (83) gesichert sind.

12. Gerüst nach einem der Ansprüche 9 bis 11, **dadurch gekennzeichnet, dass** das erste Bordbrett (26.1.1) derart mit dem zweiten Bordbrett (26.1.2) über die Schlitze (30) jeweils einer ihrer Bordbrettbeschläge (20.1) formschlüssig verbunden und eingebaut ist, dass das zweite Bordbrett (26.1.2) relativ zu dem ersten Bordbrett (26.1.1) in einer Richtung quer bzw. senkrecht zu der durch den Befestigungsschenkel (24) bzw. das Brett (25) des zweiten Bordbrettes (26.1.2) aufgespannten Ebene derart verschiebbar ist, dass der Durchstiegsdeckel (68), der im geschlossenen Zustand, in der er die Durchstiegsöffnung (69) verschließt und in der er durch das zweite Bordbrett (26.1.2) und durch das erste Bordbrett (26.1.1) stirnseitig und seitlich umfasst ist, ohne Behinderungen durch das zweite Bordbrett (26.1.2) öffenbar und wieder verschließbar ist.

13. Gerüst nach einem der Ansprüche 9 bis 12, **dadurch gekennzeichnet, dass** im eingebauten Zustand des zweiten Bordbretts (26.1.2) der Endschenkel (41.1) des zweiten Bordbretts (26.1.2) ein oberes Einschlagende (47) eines Anschlusskeils (37) eines mit diesem an einer Rosette (39) eines vertikalen Gerüstrohrs (36) festgekeilten Anschlusskopfes (38) eines Gerüstrohrs (71) in einem vertikalen Abstand (48) überlappt, so dass der Anschlusskeil (37) zumindest teilweise in dem Anschlusskeilaufnahme- und/oder Verschiebe-Freiraum (50) aufgenommen ist.

14. Gerüst nach Anspruch 13, **dadurch gekennzeichnet, dass** der Abstand (48) derart gewählt ist, dass der Anschlusskeil (37) von seiner festgekeilten Stellung (86) problemlos lösbar ist, ohne dass dazu das zweite Bordbrett (26.1.2) von seiner Einbaustellung weg bewegt werden müsste.

15. Gerüst nach einem der Ansprüche 9 bis 12, **dadurch gekennzeichnet, dass** im eingebauten Zustand des zweiten Bordbretts (26.1.2) der durch den Endschenkel (41.1) des zweiten Bordbretts (26.1.2) nach oben begrenzte Anschlusskeil- und Verschiebe-Freiraum (50) derart ausgebildet ist, dass der diesem zugeordnete Anschlusskeil (37) eines Anschlusskopfes (38) eines Gerüstrohrs (71) von einer gelösten Stellung, in welcher er auf bzw. in Richtung auf das Gerüstrohr angeklappt ist, problemlos, ohne dass dazu das zweite Bordbrett (26.1.2) von seiner Einbaustellung weg bewegt werden müsste, in eine Einschlagstellung überführbar ist, in welcher der Anschlusskeil (37) in einer Festkeilstellung (86) festkeilbar ist, wonach der Endschenkel (41.1) des zweiten Bordbretts (26.2.1) ein oberes Einschlagende (47) des Anschlusskeils (37) des mit diesem an einer Rosette (39) eines vertikalen Gerüstrohrs (36) festgekeilten Anschlusskopfes (38) des Gerüstrohrs (71) in einem vertikalen Abstand (48) überlappt, so dass der Anschlusskeil (37) zumindest teilweise in dem Anschlusskeilaufnahme- und/oder Verschiebe-Freiraum (50) aufgenommen ist.

## Claims

1. Toeboard fitting (20.1, 20.2) of a cranked steel plate or flat steel (34) with a first end (21.1, 22.1) and a second end (21.2, 22.2) facing away therefrom, wherein the first end (21.1, 22.1) of the steel plate or flat steel (34) is formed with a fastening limb (24) for fastening of the toeboard fitting (20.1, 20.2) to a board (25) of a toeboard (26; 26.1, 26.2; 26.1.1, 26.1.2), and wherein the fastening limb (24) is integrally connected with a fixing limb (27.1, 27.2), which has a slot (30), which extends in the direction of the width or in the transverse direction (28) of the toeboard fitting (20.1, 20.2) and is open towards a first longitudinal side (29.1) of the toeboard fitting (20.1, 20.2), for mechanically positive connection and securing against displacement of two toeboard fittings (26; 26.1, 26.2; 26.1.1, 26.1.2), which are plugged together by way of the slots (30, 30) thereof, relative to one another, and wherein a transition limb (33.1, 33.2) is bent over or flanged in a first direction from the fixing limb (27.1, 27.2), from which in turn an end limb (41.1, 41.2), which is usable for fixing to and/or between another scaffolding component of a scaffolding (35) and a connecting wedge (37) of a connecting head (38) of a scaffolding tube (71, 72) of the scaffolding (25) in order to provide securing against displacement perpendicularly to a plane spanned by the fastening limb (24), is bent or angled over in a second direction in opposite sense to the first direction and extends parallel to the fastening limb (24), and wherein the transition limb (33.1, 33.2) as considered in the direction of the length or in longitudinal direction (46) of the fastening limb (24) and away therefrom is arranged after the slot (30) and either in the region of the second end (21.2, 22.2) of the steel plate or flat steel (34) or at the second end (21.2, 22.2) of the steel plate or flat steel (34), **characterised in that** the end limb (41.1, 41.2) extends only over a part of the width of the second end (21.2, 22.2) of the steel plate or flat steel (34) so that a connecting wedge receiving free space and/or displacement free space (50) extending in the direction of the width or in transverse direction (28) of the second end (21.2, 22.2) and open towards the first longitudinal side (29.1) of the toeboard fitting (20.1, 20.2) is formed and is bounded in the direction of the width or in transverse direction (28) of the toeboard fitting (20.1, 20.2) by the end limb (41.1, 41.2) and in the direction of the length or in longitudinal direction (46) of the toeboard fitting (20.1, 20.2) by the transition limb (33.1, 33.2) and/or by the fixing limb (27.1, 27.2).

2. Toeboard fitting according to claim 1, **characterised in that** the steel plate or the flat steel (34) has a maximum limb thickness (54) in the region of the fixing limb part (53), which in the direction of the width or in the transverse direction (28) of the toeboard fitting (20.1, 20.2) or in the longitudinal direction (51) of the slot (30) is connected with the slot and bounds this at the slot base (52) thereof, of the fixing limb (27.1, 27.2), and that the slot (30) has, apart from in the region of the slot base (52) thereof, a minimum slot width (56) which is so selected that the ratio of the slot width (56) to limb thickness (54) is greater than 1.9, preferably between 2.0 and 2.7, particularly 20.4 and/or greater than 10.5 millimetres, preferably between 11 and 15 millimetres, particularly 13 millimetres.

3. Toeboard fitting according to claim 1, **characterised in that** the difference between the slot width (56) and the limb thickness (54) is greater than 5.0 millimetres, preferably is between 5.5 and 9.5 millimetres, particularly 7.5 millimetres.

4. Toeboard fitting according to any one of claims 1 to 3, **characterised in that** the end limb (41.1, 41.2) bounds the connecting wedge receiving and/or displacement free space (50) by a side edge (43), which from a side edge (44) of the fixing limb (27.1, 27.2) arranged between the connecting wedge receiving and/or displacement free space (50) and the slot (30) and extending in the direction of the length or in longitudinal direction (46) of the toeboard fitting (20.1, 20.2) has a spacing (57) which corresponds with the width of the connecting wedge receiving and/or displacement free space and which is between 40 and 100 millimetres, preferably between 50 and 70 millimetres or between 70 and 90 millimetres, particularly 60 millimetres or 84 millimetres.

5. Toeboard fitting according to any one of claims 1 to 4, **characterised in that** the slot (30) is associated with a first longitudinal side (29.1) of the toeboard fitting (20.1, 20.2) and that the end limb (41.1, 41.2) is arranged in the region of or on a second longitudinal side (29.2) of the toeboard fitting (20.1, 20.2) facing away from the first longitudinal side (29.1) and/or directly adjacent to an end edge (58) of the transition limb (33.2), which is arranged on the second longitudinal side (29.2), which faces away from the first longitudinal side (29.1), of the toeboard fitting (20.1, 20.2).

6. Toeboard (26.1, 26.2) consisting of a board (25), at which there is arranged at each of its ends (61, 62) facing away from one another a respective toeboard fitting (20.1, 20.2) according to any one of the preceding claims by its respective fastening limb (24) symmetrically with respect to the centre transverse axis (64) of the board (25) and/or so arranged that the connecting wedge receiving and/or displacement free space (50) of each toeboard fitting (20.1, 20.2) is associated with the same longitudinal side (29.1) of the toeboard (26.1, 26.2).

7. Toeboard according to claim 6, **characterised in that** the end limb (41.1, 41.2) of the respective toeboard fitting (20.1, 20.2) extends at a lateral spacing (59) from the longitudinal centre axis (65) of the board (25) as considered in a direction perpendicular to a plane spanned by the fastening limb (24) and/or that the fastening limb (24) of the respective toeboard fitting (20.1, 20.2) is fastened to the board (25) at a lateral spacing (60) from the longitudinal centre axis (65) of the board (25) as considered in a direction perpendicular to a plane spanned by the fastening limb (24).

8. Scaffolding (35), particularly modular scaffolding, preferably trestle scaffolding, which has at least one tread surface and/or work surface (77.1, 77.2) with a hatchway cover (68) for the closing and opening of a scaffolding floor (66) equipped with a hatchway opening (69) and vertical scaffolding tubes (69) with first connecting units in the form of rose connecting plates (39) for the connection of horizontal and/or diagonal scaffolding tubes (71, 72, 73) with the help of second connecting units in the form of connecting heads (38), which can be plugged onto the rose connecting plates (39) and which each have a respective connecting wedge opening (40) for the plugging through of a connecting wedge (37) serving for tightening with the respective rose connecting plate (39), as well as at least one toeboard (26.1, 26.2) according to one of claims 6 and 7.

9. Scaffolding according to claim 8, **characterised by** at least one first toeboard (26.1.1), which is preferably installed as a longitudinal toeboard (26.1.1), according to one of claims 6 and 7 and at least one second toeboard (26.1.2), which is preferably installed as a transverse toeboard (26.1.2), according to one of claims 6 and 7, wherein the first toeboard (26.1.1) and the second toeboard (26.1.2) are - arranged at an angle relative to one another of preferably 90 degrees - plugged into one another by way of the slots (30) thereof so that they are mechanically positively connected together, and wherein the first toeboard (26.1.1) is installed in such a manner in a normal setting (80) that the board (25) thereof is arranged in correspondence with the cranking of its toeboard fittings (20.1) to be offset inwardly towards the scaffolding floor (66), and wherein the second toeboard (26.1.2) is installed in such a manner relative to its normal setting (81), in which it is similarly installed in such a manner that its board is arranged in correspondence with the cranking of the toeboard fittings (20.1) thereof to be offset inwardly towards the scaffolding base (66), in a rotational setting (82) rotated through 180 degrees about its vertical centre transverse axis (64) as considered in the installation setting, that its board (25) is arranged in correspondence with the cranking of the toeboard fittings (20.1) thereof to be offset outwardly from the scaffolding base (66).

10. Scaffolding according to claim 9, **characterised in that** the second toeboard (26.1.2) is installed in such a manner that the toeboard fittings (20.1) thereof are not obstructed or prevented by the fixedly wedged connecting wedges (37) of the connecting heads (38) of the scaffolding tube (71), which is fastened by means of these to the vertical scaffolding tubes (36), against a displacement, which is bounded by the extent of installation play, of the second toeboard (26.1.2) in a direction transverse or perpendicular to the plane, which is spanned by the fastening limb (24) or the board (25) of the second toeboard (26.1.2), away or outwardly from the scaffolding floor (66).

11. Scaffolding according to claim 9 or 10, **characterised in that** the first toeboard (26.1.1) is installed in such a manner that the toeboard fittings (20.1) thereof are secured, by way of their end limbs (41.1) by the fixedly wedged connecting wedges (37) of the connecting heads (38) of scaffolding tubes (72) fastened by means of these to the vertical scaffolding tubes (36), against displacement of the first toeboard (26.1.1) in a first direction (84) transversely or perpendicularly to the plane, which is spanned by the fastening limbs (24) or the board (25) of the first toeboard, towards the scaffolding base (66) or inwardly, and that the toeboard fittings (20.1) of the first toeboard (26.1.1) are secured by way of their end limbs (41.1) by the vertical scaffolding tube (36) against displacement of the first toeboard (26.1.1) in a second direction (85) opposite to the first direction (84) away from the scaffolding base (66) or outwardly, and that the toeboard fittings (20.1) of the first toeboard (26.1.1) are secured, by way of their transition limbs (33.1) by the fixedly wedged connecting wedges (37) of the connecting heads (38) of the scaffolding tubes (72) fastened by means of these to the vertical scaffolding tubes (36), against a displacement of the first toeboard (26.1.1) in its longitudinal direction (83).

12. Scaffolding according to any one of claims 9 to 11, **characterised in that** the first toeboard (26.1.1) is mechanically positively connected with and fitted to the second toeboard (26.1.2) by way of the slots (30) in each instance of one of the toeboard fittings (20.1) thereof in such a manner that the second toeboard (26.1.2) is displaceable relative to the first toeboard (26.1.1) in a direction transversely or perpendicularly to the plane, which is spanned by the fastening limbs (24) or the board (25) of the second toeboard (26.1.2), in such a manner that the hatchway cover (68), which in the closed state closes the hatchway opening (69) and in which it is bounded at the end face and laterally by the second toeboard (26.1.2) and by the first toeboard (26.1.1), is openable and closable again without obstruction by the second toeboard (26.1.2).

13. Scaffolding according to any one of claims 9 to 12, **characterised in that** in the installed state of the second toeboard (26.1.2) the end limb (41.1) of the second toeboard (26.1.2) overlaps an upper fitting end (47) of a connecting wedge (37) of a connecting head (38), which is fixedly wedged thereto at a rose connecting plate (39) of a vertical scaffolding tube (36), of a scaffolding tube (71) at a vertical spacing (48) so that the connecting wedge (37) is received at least partly in the connecting wedge receiving and/or displacement free space (50).

14. Scaffolding according to claim 13, **characterised in that** the spacing (48) is so selected that the connecting wedge (37) is detachable in problem-free manner from its fixedly wedged setting without the second toeboard (26.1.2) having to be moved away from its installed setting for that purpose.

15. Scaffolding according to any one of claims 9 to 12, **characterised in that** in the installed state of the second toeboard (26.1.2) the connecting wedge and displacement free space (50), which is bounded upwardly by the end limbs (41.1) of the second toeboard (26.1.2), is formed in such a manner that the connecting wedge (37) associated therewith of a connecting head (38) of a scaffolding tube (71) is transferrable from a released setting, in which it is tipped onto or in the direction of the scaffolding tube, in problem-free manner without the second toeboard (26.1.2) having to be moved away from the installed setting thereof for that purpose into a knock-in setting in which the connecting wedge (27) can be fixedly wedged in a fixedly wedged setting (86), according to which the end limb (41.1) of the second toeboard (26.2.1) overlaps an upper knock-in end (47) of the connecting wedge (37) of the connecting head (38), which is fixedly wedged thereto at a rose connecting plate (39) of a vertical scaffolding tube (36), of the scaffolding tube (71) at a vertical spacing (48) so that the connecting wedge (37) is received at least partly in the connecting wedge receiving and/or displacement free space (50).

## Revendications

1. Ferrure de plinthe (20.1, 20.2) à base d'une tôle d'acier coudée ou d'un acier plat (34) coudé présentant une première extrémité (21.1, 22.1) et une seconde extrémité (21.2, 22.2) partant de la première extrémité, la première extrémité (21.1, 22.1) de la tôle d'acier ou de l'acier plat (34) étant conçue avec une branche de fixation (24) pour la fixation de la ferrure de plinthe (20.1, 20.2) sur une planche (25) d'une plinthe (26 ; 26.1, 26.2 ; 26.1.1, 26.1.2), et la branche de fixation (24) étant reliée d'une seule pièce à une branche de fixation (27.1, 27.2), laquelle présente une fente (30) s'étendant en direction de la largeur et dans le sens transversal (28) de la ferrure de plinthe (20.1, 20.2) et ouverte sur un premier côté longitudinal (29.1) de la ferrure de plinthe (20.1, 20.2) pour la liaison par complémentarité de formes et le blocage en déplacement de deux ferrures de plinthes (26 ; 26.1, 26.2 ; 26.1.1, 26.1.2) emboîtées ensemble au moyen de leurs fentes (30, 30) l'une par rapport à l'autre, et une branche de transition (33.1, 33.2) étant pliée ou repliée dans une première direction à partir de la branche de fixation (27.1, 27.2), branche de transition à partir de laquelle à nouveau une branche d'extrémité (41.1, 41.2) pouvant être utilisée pour la fixation sur et/ou entre un autre composant d'un échafaudage (35) et une clavette de raccordement (37) d'une tête de raccordement (38) d'un tube (71, 72) de l'échafaudage (35), pour le blocage vis-à-vis d'un coulissement perpendiculairement à un plan sous-tendu par la branche de fixation (24), est pliée ou coudée dans une seconde direction dans le sens contraire à la première direction, laquelle branche s'étend parallèlement à la branche de fixation (24), et la branche de transition (33.1, 33.2) étant disposée dans le sens de la longueur ou dans le sens longitudinal (46) de la branche de fixation (24) et, vue à partir de celle-ci, après la fente (30), et soit dans la zone de la seconde extrémité (21.2, 22.2) de la tôle d'acier ou de l'acier plat (34) ou sur la seconde extrémité (21.2, 22.2) de la tôle d'acier ou de l'acier plat (34),
**caractérisée en ce que**
la branche d'extrémité (41.1, 41.2) ne s'étend que sur une partie de la largeur de la seconde extrémité (21.2, 22.2) de la tôle d'acier ou de l'acier plat (34), de sorte qu'un espace libre de logement de clavette de raccordement et/ou un espace libre de coulissement (50) s'étend dans la direction de la largeur ou dans le sens transversal (28) de la seconde extrémité (21.2, 22.2) et est ouvert en direction du premier côté longitudinal (29.1) de la ferrure de plinthe (20.1, 20.2), lequel espace libre est délimité dans le sens de la largeur ou dans le sens transversal (28) de la ferrure de plinthe (20.1, 20.2) par la branche d'extrémité (41.1, 41.2) et en direction de la longueur ou dans le sens longitudinal (46) de la ferrure de plinthe (20.1, 20.2) par la branche de transition (33.1, 33.2) et/ou par la branche de fixation (27.1, 27.2).

2. Ferrure de plinthe selon la revendication 1, **caractérisée en ce que** la tôle d'acier ou l'acier plat (34) présente une épaisseur de branche (54) maximale dans la zone de la partie (53) de la branche de fixation (27.1, 27.2) qui se raccorde dans le sens de la largeur ou dans le sens transversal (28) de la ferrure de plinthe (20.1, 20.2) ou dans le sens longitudinal (51) de la fente (30) à la fente et délimite celle-ci sur son fond de fente (52) et **en ce que** la fente (30) présente, sauf dans la zone de son fond de fente (52), une largeur de fente (56) minimale, qui est choisie de telle sorte que le rapport entre la largeur de fente (56) et l'épaisseur de branche (54) est supérieur à 1,9, est compris de préférence entre 2,0 et 2,7, est en particulier de 2,4 et/ou qui est supérieur à 10,5 mm, de préférence compris entre 11 et 15 mm, est en particulier de 13 mm.

3. Ferrure de plinthe selon la revendication 1, **caractérisée en ce que** la différence entre la largeur de fente (56) et l'épaisseur de branche (54) est supérieure à 5,0 mm, de préférence est comprise de préférence entre 5,5 et 9,5 mm, est en particulier de 7,5 mm.

4. Ferrure de plinthe selon l'une quelconque des revendications 1 à 3, **caractérisée en ce que** la branche d'extrémité (41.1, 41.2) délimite l'espace libre de logement de clavette de raccordement et/ou l'espace libre de coulissement (50) avec une arête latérale (43), qui présente par rapport à une arête latérale (44), disposée entre l'espace libre de logement de clavette de raccordement et/ou l'espace libre de coulissement (50) et la fente (30) et s'étendant en direction de la longueur ou dans le sens longitudinal (46) de la ferrure de plinthe (20.1, 20.2), de la branche de fixation (27.1, 27.2), une distance (57) correspondant à la largeur de l'espace libre de logement de clavette de raccordement et/ou de l'espace libre de coulissement, qui est comprise entre 40 et 100 mm, de préférence entre 50 et 70 mm ou entre 70 et 90 mm, en particulier entre 60 mm ou 84 mm.

5. Ferrure de plinthe selon l'une quelconque des revendications 1 à 4, **caractérisée en ce que** la fente (30) est attribuée à un premier côté longitudinal (29.1) de la ferrure de plinthe (20.1, 20.2) et **en ce que** la branche d'extrémité (41.1, 41.2) est disposée dans la zone d'un second côté longitudinal ou sur un second côté longitudinal (29.2), partant du premier côté longitudinal (29.1), de la ferrure de plinthe (20.1, 20.2) et/ou est directement contiguë à une arête frontale (58) de la branche de transition (33.2), qui est disposée sur le second côté longitudinal (29.2), partant du premier côté longitudinal (29.1), de la ferrure de plinthe (20.1, 20.2).

6. Plinthe (26.1, 26.2) comprenant une planche (25), sur laquelle une ferrure de plinthe (20.1, 20.2) selon l'une quelconque des revendications précédentes est disposée sur chacune de ses extrémités (61, 62) partant les unes des autres avec sa branche de fixation (24) respective de façon symétrique par rapport à l'axe transversal médian (64) de la planche (25) et/ou est disposée de telle sorte que l'espace libre de logement de clavette de raccordement et/ou l'espace de coulissement (50) de chaque ferrure de plinthe (20.1, 20.2) est attribué au même côté longitudinal (29.1) de la plinthe (26.1, 26.2).

7. Plinthe selon la revendication 6, **caractérisée en ce que** la branche d'extrémité (41.1, 41.2) de la ferrure de plinthe respective (20.1, 20.2) s'étend à une distance (59) latérale, vue dans la direction perpendiculaire à un plan sous-tendu par la branche de fixation (24), par rapport à l'axe médian longitudinal (65) de la planche (25) et/ou **en ce que** la branche de fixation (24) de la ferrure de plinthe (20.1, 20.2) respective est fixée à une distance (60) latérale, vue dans la direction perpendiculaire à un plan sous-tendu par la branche de fixation (24), par rapport à l'axe médian longitudinal (65) de la planche (25) sur la planche (25).

8. Echafaudage (35), en particulier échafaudage modulaire, de préférence échafaudage sur tréteaux, qui présente au moins un plancher d'échafaudage (66) présentant des surfaces de marche et/ou des surfaces de travail (77.1, 77.2), équipé d'un couvercle de traversée (68) pour la fermeture et l'ouverture d'une ouverture de traversée (69) et des tubes d'échafaudage (36) verticaux avec des premières unités de raccordement sous la forme de rosaces (39) pour le raccordement de tubes d'échafaudage (71, 72, 73) horizontaux et/ou diagonaux à l'aide de secondes unités de raccordement sous la forme de têtes de raccordement (38) pouvant être emboîtées sur les rosaces (39) et présentant chacune une ouverture de clavette de raccordement (40) pour le passage d'une clavette de raccordement (37) servant au serrage avec la rosace (39) respective et au moins une plinthe (26.1, 26.2) selon l'une quelconque des revendications 6 ou 7.

9. Echafaudage selon la revendication 8, **caractérisé par** au moins une première plinthe (26.1.1), intégrée de préférence sous forme de plinthe longitudinale (26.1.1), selon l'une quelconque des revendications 6 ou 7 et au moins une seconde plinthe (26.1.2), intégrée de préférence sous forme de plinthe transversale (26.1.2), selon l'une quelconque des revendications 6 ou 7, la première plinthe (26.1.1) et la seconde plinthe (26.1.2) étant disposées l'une par rapport à l'autre dans un angle faisant de préférence 90 degrés et étant emboîtées l'une dans l'autre au moyen de leurs fentes (30), de sorte qu'elles sont reliées l'une à l'autre par complémentarité de formes, et la première plinthe (26.1.1) étant montée dans une position normale (80), de telle sorte que sa planche (25) est disposée conformément au coudage de ses ferrures de plinthe (20.1) de façon décalée vers l'intérieur en direction du plancher d'échafaudage (66), et la seconde plinthe (26.1.2) étant disposée par rapport à sa position normale (81), dans laquelle elle est montée également de telle sorte que sa planche (25) est disposée de façon décalée vers l'intérieur en direction du plancher d'échafaudage (66) conformément au coudage de ses ferrures de plinthe (20.1), dans une position de rotation (82), tournée de 180 degrés autour de son axe transversal médian (64) vertical, vue dans la position de montage, de telle sorte que sa planche (25) est disposée de façon décalée vers l'extérieur à partir du plancher d'échafaudage (66) conformément au coudage de ses ferrures de plinthe (20.1).

10. Echafaudage selon la revendication 9, **caractérisé en ce que** la seconde plinthe (26.1.2) est montée de telle sorte que ses ferrures de plinthe (20.1) ne sont pas gênées à partir du plancher d'échafaudage (66) ou vers l'extérieur par les clavettes de raccordement (37) bloquées des têtes de raccordement (38) des tubes d'échafaudage (71) fixés au moyen de ces têtes sur les tubes d'échafaudage (36) verticaux par rapport à un déplacement, délimité dans le cadre du jeu de montage, de la seconde plinthe (26.1.2) dans une direction transversale ou perpendiculaire au plan sous-tendu par les branches de fixation (24) ou la planche (25) de la seconde plinthe (26.1.2).

11. Echafaudage selon la revendication 9 ou 10, **caractérisé en ce que** la première plinthe (26.1.1) est montée de telle sorte que ses ferrures de plinthe (20.1) sont bloquées par l'intermédiaire de leurs branches d'extrémité (41.1) par les clavettes de raccordement (37) bloquées des têtes de raccordement (38) de tubes d'échafaudage (72) fixés au moyen de ces têtes sur les tubes d'échafaudage (36) verticaux par rapport à un coulissement de la première plinthe (26.1.1) dans une première direction (84) transversalement et perpendiculairement au plan, sous-tendu par les branches de fixation (24) ou la planche (25) de la première plinthe, en direction du plancher d'échafaudage (66) ou vers l'intérieur, et de telle sorte que les ferrures de plinthe (20.1) de la première plinthe (26.1.1) sont bloquées au moyen de leurs branches d'extrémité (41.1) par les tubes d'échafaudage (36) verticaux par rapport à un déplacement de la première plinthe (26.1.1) dans une seconde direction (85) opposée à la première direction (84) à partir du plancher d'échafaudage (66) ou vers l'extérieur, et **en ce que** les ferrures de plinthe (20.1) de la première plinthe (26.1.1) sont bloquées par leurs branches de transition (33.1) par les clavettes de raccordement (37) calées des têtes de raccordement (38) de tubes d'échafaudage (72) fixés au moyen de ces têtes sur les tubes d'échafaudage (36) verticaux par rapport à un déplacement de la première plinthe (26.1.1) dans sa direction longitudinale (83).

12. Echafaudage selon l'une quelconque des revendications 9 à 11, **caractérisé en ce que** la première plinthe (26.1.1) est reliée par complémentarité de formes à la seconde plinthe (26.1.2) au moyen des fentes (30) de respectivement l'une de ses ferrures de plinthe (20.1) et est montée de telle sorte que la seconde plinthe (26.1.2) peut coulisser par rapport à la première plinthe (26.1.1) dans une direction transversale ou perpendiculaire au plan sous-tendu par la branche de fixation (24) ou la planche (25) de la seconde plinthe (26.1.2), de telle sorte que le couvercle de traversée (68), qui, dans l'état fermé, dans lequel il ferme l'ouverture de traversée (69) et dans lequel il est enfermé sur côté avant et sur le côté par la seconde plinthe (26.1.2) et par la première plinthe (26.1.1), peut être ouvert et à nouveau fermé sans être gêné par la seconde plinthe (26.1.2).

13. Echafaudage selon l'une quelconque des revendications 9 à 12, **caractérisé en ce que**, lorsque la seconde plinthe (26.1.2) est montée, la branche d'extrémité (41.1) de la seconde plinthe (26.1.2) recouvre une extrémité d'enfoncement (47) supérieure d'une clavette de raccordement (37) d'une tête de raccordement (38), calée avec cette tête sur une rosace (39) d'un tube d'échafaudage (36) vertical, d'un tube d'échafaudage (71) à une distance (48) verticale, de telle sorte que la clavette de raccordement (37) est réceptionnée au moins partiellement dans l'espace libre de logement de clavette de raccordement et/ou l'espace libre de coulissement (50).

14. Echafaudage selon la revendication 13, **caractérisé en ce que** la distance (48) est choisie de telle sorte que la clavette de raccordement (37) peut être détachée facilement de sa position (86) calée, sans que la seconde plinthe (26.1.2) doive être déplacée à cet effet à partir de sa position de montage.

15. Echafaudage selon l'une quelconque des revendications 9 à 12, **caractérisé en ce que**, lorsque la seconde plinthe (26.1.2) est montée, l'espace libre de clavette de raccordement et de coulissement (50), délimité par la branche d'extrémité (41.1) de la seconde plinthe (26.1.2) vers le haut, est conçu de telle sorte que la clavette de raccordement (37), attribuée à cet espace, d'une tête de raccordement (38) d'un tube d'échafaudage (71) peut être transférée facilement d'une position détachée, dans laquelle la clavette est rabattue sur le tube d'échafaudage ou en direction du tube d'échafaudage, sans que la seconde plinthe (26.1.2) doive être déplacée à cet effet à partir de sa position de montage, dans une position d'enfoncement dans laquelle la clavette de raccordement (37) peut être bloquée dans une position de blocage (86), après quoi la branche d'extrémité (41.1) de la seconde plinthe (26.2.1) recouvre une extrémité d'enfoncement (47) supérieure de la clavette de raccordement (37) de la tête de raccordement (38), calée avec cette clavette sur une rosace (39) d'un tube d'échafaudage (36) vertical, du tube d'échafaudage (71) à une distance (48) verticale, de telle sorte que la clavette de raccordement (37) est réceptionnée au moins partiellement dans l'espace libre de logement de clavette de raccordement et/ou l'espace libre de coulissement (50).
